# FASCICULE DE BREVET EUROPEEN

(11) **EP 1 196 528 B1**
(45) Date de publication et mention de la délivrance du brevet: **25.08.2010**
(21) Numéro de dépôt: 00953235.9
(22) Date de dépôt: 13.07.2000
(51) Int. Cl.: C11D 3/37, C11D 3/00

(54) **COMPOSITION NETTOYANTE POUR SURFACES DURES**
REINIGUNGSMITTEL FÜR HARTE OBERFLÄCHEN
CLEANSING COMPOSITION FOR HARD SURFACES

(30) Priorité: 15.07.1999 FR 9909184
(43) Date de publication de la demande: 17.04.2002
(73) Titulaire: RHODIA CHIMIE, 92512 Boulogne Billancourt Cedex (FR)
(72) Inventeur: AUBAY, Eric, F-94170 Le Perreux-sur-Marne (FR); YEUNG, Dominic, Mississauga, Ontario L4Y 3J2 (CA); GABRIEL, Gladys, Saliba, Alamo, CA 94507 (US)
(74) Mandataire: Seugnet, Jean Louis
(86) Numéro de dépôt international: PCT/FR2000/002040
(87) Numéro de publication internationale: WO 2001/005922

(56) Documents cités:
- EP-A- 0 522 756
- EP-A- 0 835 925
- WO-A-99/05248
- DE-A- 3 614 336
- DE-A- 19 545 630
- GB-A- 2 104 091
- US-A- 4 784 789

## Description

La présente invention a pour objet une composition nettoyante destinée au traitement de surfaces dures industrielles domestiques ou de collectivité, notamment de type céramique, carrelage ou vitre, visant à conférer à celles-ci des propriétés hydrophiles.

L'invention a plus particulièrement pour objet une composition nettoyante destinée au traitement d'une telle surface qui soit apte à conférer à celle-ci des propriétés hydrophiles rémanentes de manière à éviter la présence ultérieure de traces dues en particulier au séchage des gouttes d'eau déposées sur ladite surface.

Les formulations détergentes commerciales permettent de nettoyer efficacement les surfaces dures industrielles, domestiques ou de collectivité. Elles sont généralement constituées d'une solution aqueuse de tensioactifs, notamment de tensioactifs non ioniques et anioniques, d'alcool(s) pour faciliter le séchage, et éventuellement d'agents séquestrants et de bases pour ajuster le pH. Un défaut important de ces formulations détergentes est que le contact ultérieur de la surface dure avec de l'eau peut conduire lors du séchage à la présence de traces. Ce contact avec l'eau après application de détergent peut provenir par exemple de l'eau de pluie dans le cas de vitres, de l'eau du réseau sur un carrelage de salle de bain, ou de l'eau de rinçage lorsque le nettoyage exige un rinçage. Elles peuvent également provenir du séchage de la vaisselle à l'air libre dans le cas de formules détergentes pour nettoyer la vaisselle à la main, ou du séchage de la vaisselle en machine automatique lorsqu'il s'agit de détergent pour machine lave-vaisselle. Dans le cas du nettoyage de la vaisselle en machine automatique, ladite formule peut soit être utilisée dans le cycle de nettoyage (formule détergente) soit lors du rinçage (liquide de rinçage).

La présence de traces ou taches laissées sur les surfaces dures par l'eau venant au contact de celles-ci est due au phénomène de contraction des gouttes d'eau au contact de la surface dure qui, lors du séchage ultérieur, laissent sur la surface des traces reproduisant les formes et dimensions originales des gouttes.

Jusqu'à présent, il n'existe pas de solution satisfaisante à ce problème.

Pour résoudre le problème posé par la rétractation et le séchage des gouttes d'eau, la solution consiste à augmenter l'hydrophilie de la surface afin d'obtenir un angle de contact le plus faible possible entre la surface dure à traiter et la goutte d'eau.

Les travaux des inventeurs ayant conduit à la présente invention ont permis de déterminer que ce problème pouvait être résolu de manière efficace et durable en incorporant dans les compositions nettoyantes classiques de surfaces dures, un composé polymère organique hydrosoluble ou hydrodispersable ayant à la fois une fonction d'interaction avec la surface à traiter et une fonction conférant à cette surface un caractère hydrophile et présentant certaines propriétés particulières.

Un premier objet de l'invention consiste en une composition nettoyante pour surfaces dures comprenant au moins un agent tensioactif et au moins un copolymère hydrosoluble ou hydrodispersable comprenant, sous la forme d'unités polymérisées :
(a) au moins un composé monomère de formule générale I : dans laquelle
   - R₁ est un atome d'hydrogène ou un groupe méthyle, de préférence un groupe méthyle ;
   - R₂, R₃ et R₄ sont des groupes alkyle linéaire ou ramifié en C₁-C₄;
   - n représente un nombre entier de 1 à 4, notamment le nombre 3;
   - X représente un contre-ion compatible avec le caractère hydrosoluble ou hydrodispersible du polymère ;
(b) au moins un monomère hydrophile choisi parmi les acides carboxyliques en C₃-C₈ à insaturation monoéthylénique, leurs anhydrides et leurs sels hydrosolubles ;
(c) au moins un composé monomère hydrophile à insaturation éthylénique de charge neutre portant un ou plusieurs groupes hydrophiles, copolymérisable avec (a) et (b) ;
   la charge moyenne Q du copolymère définie par l'équation : $Q = \frac{\left[a\right] - \left[b\right] ⁢ Γ}{\left[a\right]}$
   - dans laquelle [a] représente la concentration molaire de monomère (a) ;
   - dans laquelle [b] représente la concentration molaire de monomère (b) ; et
   - et r représente le taux de neutralisation des monomères (b) défini par:
   $Γ = \frac{\left[{COO}^{-}\right]}{\left[COOH\right] + \left[{COO}^{-}\right]}$
   où [COOH] et [COO⁻] représentent respectivement les concentrations molaires en monomères (b) sous forme d'acide carboxylique et de carboxylate au pH d'utilisation de la composition nettoyante,
   étant supérieure à 0 et pouvant aller jusqu'à 0,4 , avantageusement jusqu'à 0,2. Avantageusement, le rapport molaire (a)/(b) est compris entre 25/75 et 70/30

Le rapport molaire c/(a + b + c) est avantageusement compris entre 0 et 40/100, de préférence entre 10/100 et 30/100.

Le copolymère selon l'invention est de préférence statistique.

La charge moyenne Q dudit copolymère au pH de la composition nettoyante peut-être déterminée par tout moyen connu, en particulier par dosage à l'aide d'une solution de polyvinyl sulfate ou par zétamétrie.

Le monomère (a) confère au copolymère des caractéristiques d'interaction avec la surface à traiter, permettant notamment un ancrage du copolymère sur cette surface.

Le monomère (b) et éventuellement le monomère (c) confère(nt) au copolymère des caractéristiques hydrophiles qui, après ancrage du copolymère sur la surface à traiter se transmettent à celle-ci.

Par "propriétés anti-traces ou anti-taches rémanentes", on entend que la surface traitée conserve ces propriétés au cours du temps, y compris après des contacts ultérieurs avec de l'eau, qu'il s'agisse d'eau de pluie, d'eau du réseau de distribution ou de l'eau de rinçage additionnée ou non de produits de rinçage.

Cette propriété d'hydrophilisation de la surface permet de plus de réduire la formation de buée sur le surface ; ce bénéfice peut être exploité dans les formules de nettoyage pour les vitres et les miroirs, en particulier en salles de bain.

De plus, lorsqu'une surface est traitée au moyen du copolymère selon l'invention, la vitesse de séchage de celle-ci, immédiatement après l'application du polymère mais également après des contacts ultérieurs et répétés avec un milieu aqueux est améliorée de manière très significative.

Le copolymère selon l'invention présente avantageusement une masse moléculaire en poids d'au moins 1000, avantageusement d'au moins 10 000 ; elle peut aller jusqu'à 20 000 000, avantageusement jusqu'à 10 000 000.

Sauf indications contraires, lorsqu'on parlera de masse moléculaire, il s'agira de la masse moléculaire en poids, exprimée en g/mol. Celle-ci peut être déterminée par chromatographie de perméation de gel aqueux (GPC) ou mesure de la viscosité intrinsèque dans une solution 1 N de NaNO₃ à 30°C.

Le monomère (a) préféré est le MAPTAC de formule suivante :

Parmi les monomères (b) préférés, on peut citer l'acide acrylique, l'acide méthacrylique, l'acide α-éthacrylique, l'acide β,β-diméthylacrylique, l'acide méthylènemalonique, l'acide vinylacétique, l'acide allylacétique, l'acide éthylidineacétique, l'acide propylidineacétique, l'acide crotonique, l'acide maléique, l'acide fumarique, l'acide itaconique, l'acide citraconique, l'acide mésaconique, la N-méthacroyl-alanine, la N-acryloyl-hydroxy-glycine, les anhydrides, et les sels de métal alcalin et d'ammonium de ceux-ci.

Parmi les monomères (c), on peut citer l'acrylamide, l'alcool vinylique, les esters d'alkyle en C₁-C₄ de l'acide acrylique et de l'acide méthacrylique, les esters d'hydroxyalkyle en C₁-C₄ de l'acide acrylique et de l'acide méthacrylique, notamment l'acrylate et le méthacrylate d'éthylène glycol et de propylène glycol, les esters polyalkoxylés de l'acide acrylique et de l'acide méthacrylique, notamment les esters de polyéthylène glycol et de polypropylène glycol.

X est tout contre-anion approprié compatible avec le caractère hydrosoluble ou hydrodispersible du copolymère, notamment un anion d'halogène, sulfate, hydrogénosulfate, phosphate, citrate, formiate et acétate.

Les copolymères de l'invention peuvent être obtenus selon les techniques connues de polymérisation par voie radicalaire des monomères éthyléniquement insaturés.

Les compositions nettoyantes selon l'invention présentent avantageusement un rapport pondéral copolymère hydrosoluble ou hydrodispersable/agent tensioactif compris entre 1/2 et 1/100, de préférence entre1/5 et 1/50.

Un copolymère particulièrement préféré est le suivant :
- dans lequel la somme de x+y+z est égale à 4 100%, x, y et z représentant les % molaires de motifs dérivés respectivement d'acrylamide, d'acide acrylique et de MAPTAC dans le copolymère
- le rapport y/z est de 25/75 à 70/30, et
- x est compris entre 10 et 40%, de préférence entre 10 et 30 %.

Ledit copolymère peut être introduit dans une formulation destinée à traiter les surfaces dures à une teneur comprise entre 0,001 % et 10 % en poids par rapport au poids total de la formulation, suivant la concentration en ingrédients actifs de la composition.

La composition selon l'invention comprend au moins un tensioactif. Celui-ci est avantageusement anionique et/ou non ionique. Il peut également être cationique, amphotère ou zwitterionique.

Parmi les tensioactifs anioniques, on peut citer en particulier les savons tels que les sels d'acide gras en C₈-C₂₄, par exemple les sels des acides gras dérivés du coprah et du suif ; les alkylbenzènesulfonates, notamment les alkyl-benzènesulfonates d'alkyle linéaire en C_{8-C13}, dans lesquels le groupe alkyle comprend de 10 à 16 atomes de carbone, les alcool-sulfates, les alcool-sufates éthoxylés, les hydroxyalkylsulfonates ; les alkylsulfates et sulfonates, notamment en C₁₂-C₁₆, les monoglycérides-sulfates, et les condensats de chlorure d'acides gras avec des hydroxyalkylsulfonates.

Des agents tensioactifs anioniques avantageux sont notamment :
- les alkylesters sulfonates de formule R-CH(SO₃M)-COOR', où R représente un radical alkyle en C₈₋₂₀, de préférence en C₁₀-C₁₆, R' un radical alkyle en C₁-C₆, de préférence en C₁-C₃ et M un cation alcalin (sodium, potassium, lithium), ammonium substitué ou non substitué (méthyl-, diméthyl-, triméthyl-, tetraméthylammonium, diméthylpiperidinium ...) ou dérivé d'une alcanolamine (monoéthanolamine, diéthanolamine, triéthanolamine ...). On peut citer tout particulièrement les méthyl ester sulfonates dont les radical R est en C₁₄-C₁₆ ;
- les alkylsulfates de formule ROSO₃M, où R représente un radical alkyle ou hydroxyalkyle en C₅-C₂₄, de préférence en C₁₀-C₁₈, M représentant un atome d'hydrogène ou un cation de même définition que ci-dessus, ainsi que leurs dérivés éthoxylénés (OE) et/ou propoxylénés (OP), présentant en moyenne de 0,5 à 30 motifs, de préférence de 0,5 à 10 motifs OE et/ou OP ;
- les alkylamides sulfates de formule RCONHR'OSO₃M où R représente un radical alkyle en C₂-C₂₂, de préférence en C₆-C₂₀, R' un radical alkyle en C₂-C₃, M représentant un atome d'hydrogène ou un cation de même définition que ci-dessus, ainsi que leurs dérivés éthoxylénés (OE) et/ou propoxylénés (OP), présentant en moyenne de 0,5 à 60 motifs OE et/ou OP ;
- les sels d'acides gras saturés ou insaturés en C₈-C₂₄, de préférence en C₁₄-C₂₀, les alkylbenzènesulfonates en C₉-C₂₀, les alkylsulfonates primaires ou secondaires en C₈-C₂₂, les alkylglycérol sulfonates, les acides polycarboxyliques sulfonés décrits dans GB-A-1 082 179, les sulfonates de paraffine, les N-acyl N-alkyltaurates, les alkylphosphates, les iséthionates, les alkylsuccinamates les alkylsulfosuccinates, les monoesters ou diesters de sulfosuccinates, les N-acyl sarcosinates, les sulfates d'alkylglycosides, les polyéthoxycarboxylates le cation étant un métal alcalin (sodium, potassium, lithium), un reste ammonium substitué ou non substitué (méthyl-, diméthyl-, triméthyl-, tetraméthylammonium, diméthylpiperidinium ...) ou dérivé d'une alcanolamine (monoéthanolamine, diéthanolamine, triéthanolamine ...) ;
- les phosphates esters alkylés ou alkylarylés comme les RHODAFAC RA600, RHODAFAC PA15 ou RHODAFAC PA23 commercialisés par la société RHODIA.

Parmi les agents tensioactifs non ioniques, on peut citer en particulier les condensats d'oxyde d'alkylène, notamment d'oxyde d'éthylène avec des alcools, des polyols, des alkylphénols, des esters d'acides gras, des amides d'acides gras et des amines grasses ; les amines-oxydes, les dérivés de sucre tels que les alkylpolyglycosides ou les esters d'acides gras et de sucres, notamment le monopalmitate de saccharose ; les oxydes de phosphine tertiaire à longue chaîne ; les dialkylsulfoxydes ; les copolymères séquencés de polyoxyéthylène et de polyoxypropylène ; les esters de sorbitane polyalkoxylés ; les esters gras de sorbitane, les poly(oxyde d'éthylène) et amides d'acides gras modifiés de manière à leur conférer un caractère hydrophobe (par exemple, les mono- et diéthanolamides d'acides gras contenant de 10 à 18 atomes de carbone).

On peut citer tout notamment
- les alkylphénols polyoxyalkylénés (polyéthoxyéthylénés, polyoxypropylénés, polyoxybutylénés) dont le substituant alkyle est en C₆-C₁₂ et contenant de 5 à 25 motifs oxyalkylènes ; à titre d'exemple, on peut citer les TRITON X-45, X-114, X-100 ou X-102 commercialisés par Rohm & Haas Cy. ;
- les glucosamides, glucamides, glycérolamides ;
- les alcools aliphatiques en C₈-C₂₂ polyoxyalkylénés contenant de 1 à 25 motifs oxyalkylènes (oxyéthylène, oxypropylène). A titre d'exemple, on peut citer les TERGITOL 15-S-9, TERGITOL 24-L-6 NMW commercialisés par Union Carbide Corp., NEODOL 45-9, NEODOL 23-65, NEODOL 45-7, NEODOL 45-4 commercialisés par Shell Chemical Cy., les RHODASURF ID060, RHODASURF LA90, RHODASURF IT070 commercialisés par la société RHODIA.
- les oxydes d'amines tels que les oxydes d'alkyl C₁₀-C₁₈ diméthylamines, les oxydes d'alkoxy C₈-C₂₂ éthyl dihydroxy éthylamines ;
- les alkylpolyglycosides décrits dans US-A-4 565 647 ;
- les amides d'acides gras en C₈-C₂₀ ;
- les acides gras éthoxylés ;
- les amines éthoxylées

Des agents tensioactifs cationiques sont notamment des sels d'alkylammonium de formule R¹R²R³R⁴N⁺ X⁻ où
- X⁻ représente un ion halogène, CH₃SO₄⁻ ou C₂H₅SO₄⁻
- R¹ et R² sont semblables ou différents et représentent un radical alkyl en C₁-C₂₀, un radical aryl ou benzyl
- R³ et R⁴ sont semblables ou différents et représentent un radical alkyl en C₁-C₂₀, un radical aryl ou benzyl ou un condensat oxyde d'éthylène et/ou de propylène (CH₂CH₂O)ₓ-(CH₂CHCH₃O)y-H, où x et y vont de 0 à 30 et ne sont jamais nuls ensemble,
comme le bromure de cétyltrimethylammonium, le RHODAQUAT® TFR commercialisé par la société RHODIA.

Des exemples d'agents tensioactifs zwitterioniques comprennent les dérivés d'ammoniums quaternaires aliphatiques, notamment le 3-(N,N-diméthyl-N-hexadecylammonio)propane-1-sulfonate et le 3-(N,N-diméthyl-N-hexadecyl-ammonio) 2-hydroxypropane 1-sulfonate.

Des exemples d'agents tensioactifs amphotères comprennent les bétaïnes, les sulfobétaïnes et les carboxylates et sulfonates d'acides gras et d'imidazole.

On préfère les tensioactifs suivants :
les alkyldiméthylbétaïnes, les alkylamidopropyldiméthylbétaïnes, les alkyldiméthylsulfobétaïnes ou les alkylamidopropyldiméthylsulfobétaïnes comme le MIRATAINE CBS commercialisé par la société RHODIA, les produits de condensation d'acides gras et d'hydrolysats de protéines ;
. les alkylamphoacétates ou alkylamphodiacétates dont le groupe alkyle contient de 6 à 20 atomes de carbone
. les dérivés amphotères des alkylpolyamines comme l'AMPHIONIC XL^{®} commercialisé par RHODIA, AMPHOLAC 7T/X^{®} et AMPHOLAC 7C/X^{®} commercialisés par BEROL NOBEL

Des exemples supplémentaires de tensioactifs appropriés sont des composés généralement utilisés en tant qu'agents tensioactifs désignés dans les manuels bien connus "Surface Active Agents", volume I par Schwartz et Perry et "Surface Active Agents and Detergents", volume II par Schwartz, Perry et Berch.

Les agents tensioactifs peuvent être présent à raison de 0,005 à 60 %, notamment de 0,5 à 40% en poids en fonction de la nature du ou des agent(s) tensioactif(s) et de la destination de la composition nettoyante.

Parmi les additifs autres usuels entrant dans la formulation des compositions détergentes, on peut citer:

### * notamment pour le lavage en machine à laver la vaisselle

- des "builders" (adjuvants de détergence améliorant les propriétés de surface des tensioactifs) organiques du type :
   - phosphonates organiques comme ceux de la gamme DEQUEST^{®} de MONSANTO, (à raison de 0 à 2 % du poids total de composition détergente exprimé en matière sèche dans le cas d'une composition pour lave-vaisselle) ;
   - acides polycarboxyliques ou leurs sels hydrosolubles et les sels hydrosolubles de polymères ou de copolymères carboxyliques tels que
      . éthers polycarboxylates ou hydroxypolycarboxylates
      . acides polyacétiques ou leurs sels (acide nitriloacétique, acide N,N-dicarboxyméthyl-2-aminopentane dioïque, acide éthylènediamine tétraacétique, acide diéthylènetriamine pentaacétique, éthylènediaminetetraacétates, nitrilotriacétates comme le NERVANAID NTA Na₃ commercialisé par la société RHODIA, N-(2 hydroxyéthyl)-nitrilodiacétates ), (à raison de 0 à 10 % du poids total de composition détergente exprimé en matière sèche dans le cas d'une composition pour lave-vaisselle);
      . sels d'acides alkyl C₅-C₂₀ succiniques
      . esters polyacétals carboxyliques
      . sels d'acides polyaspartiques ou polyglutamiques
      . acide citrique, acide gluconique ou acide tartrique ou leurs sels (à raison de 0 à 10 % du poids total de composition détergente exprimé en matière sèche dans le cas d'une composition pour lave-vaisselle);
- des "builders" (adjuvants de détergence améliorant les propriétés de surface des tensioactifs) minéraux du type :
   - polyphosphates de métaux alcalins, d'ammonium ou d'alcanolamines tels que le RHODIAPHOS HPA3,5 commercialisé par la société RHODIA, (à raison de 0 à 70 % du poids total de composition détergente exprimé en matière sèche dans le cas d'une composition pour lave-vaisselle) ;
   - pyrophosphates de métaux alcalins
   - zéolites ;
   - silicates (en quantité pouvant aller jusqu'à 50 % environ du poids total de ladite composition détergente exprimé en matière sèche dans le cas d'une composition pour lave-vaisselle) ;
   - borates, carbonates, bicarbonates, sesquicarbonates alcalins ou alcalino-terreux (en quantité pouvant aller jusqu'à 50 % environ du poids total de ladite composition détergente exprimé en matière sèche dans le cas d'une composition pour lave-vaisselle) ;
   - cogranulés de silicates hydratés de métaux alcalins et de carbonates de métaux alcalins (sodium ou de potassium) décrits dans EP-A-488 868, comme le NABION 15 commercialisé par la société RHODIA (en quantité pouvant aller jusqu'à 50 % environ du poids total de ladite composition détergente exprimé en matière sèche dans le cas d'une composition pour lave-vaisselle) ;
      (la quantité totale de "builders", organiques et/ou minéraux, pouvant représenter jusqu'à 90% du poids total de ladite composition détergente exprimé en matière sèche dans le cas d'une composition pour lave-vaisselle) ;
- des agents de blanchiment du type perborates, percarbonates associés ou non à des activateurs de blanchiment acétylés comme la N, N, N', N'-tétraacétyl-éthylènediamine (TAED) ou des produits chlorés du type des chloroisocyanurates, ou des produits chlorés du type hypochlorites de métaux alcalins, (à raison de 0 à 30 % du poids total de ladite composition détergente exprimé en matière sèche dans le cas d'une composition pour lave-vaisselle) ;
- des agents auxiliaires de nettoyage du type copolymères d'acide acrylique et d'anhydride maléïque ou des homopolymères d'acide acrylique (à raison de 0 à 10 %, du poids total de ladite composition détergente exprimé en matière sèche dans le cas d'une composition pour lave-vaisselle) ;
- des charges du type sulfate de sodium, chlorure de sodium à raison de 0 à 50 % du poids total de ladite composition exprimé en matière sèche;
- d'autres additifs divers comme des agents influant sur le pH de la composition détergente, notamment des additifs alcalinisants solubles dans le milieu lessiviel (phosphates de métaux alcalins, carbonates, perborates, hydroxydes ou des additifs acidifiants solubles dans le milieu lessiviel (acides carboxyliques ou polycarboxyliques, bicarbonates et sesquicarbonates de métaux alcalins, acides phosphoriques et polyphosphoriques, acides sulfoniques, etc) ; ou des enzymes ou des parfums, colorants, agents inhibiteurs de corrosion des métaux ;

### * notamment pour le lavage à la main de la vaisselle

- des polymères cationiques synthétiques comme le MIRAPOL A550^{®}, le MIRAPOL A15^{®} commercialisés par RHODIA, le MERQUAT 550^{®} commercialisé par CALGON..
- des polymères utilisés pour contrôler la viscosité du mélange et/ou la stabilité des mousses formées à l'utilisation, comme les dérivés de cellulose ou de guar (carboxyméthylcellulose, hydroxyéthylcellulose, hydroxypropylguar, carboxy-méthylguar, carboxyméthylhydroxypropyl-guar...)
- des agents hydrotropes, comme les alcools courts en C₂-C₈, en particulier l'éthanol, les diols et glycols comme le diéthylène glycol, dipropylène-glycol, ...
- des agents hydratants ou humectants pour la peau comme le glycérol, l'urée ou des agents protecteurs de la peau, comme les protéines ou hydrolysats de protéines, les polymères cationiques comme les dérivés cationiques du guar (JAGUAR C13S^{®}, JAGUAR C162^{®}, HICARE 1000^{®} commercialisés par la société RHODIA,

Les compositions selon l'invention peuvent être diluées (dans l'eau) de 1 à 10 000 fois, de préférence de 1 à 1 000 fois avant emploi.

La composition nettoyante selon l'invention est appliquée sur la surface à traiter en une quantité telle qu'elle autorise après rinçage le cas échéant, et après séchage un dépôt de copolymère selon l'invention de 0,0001 à 1g/m², de préférence 0,001 à 0,1g/m² de surface à traiter.

Selon un mode particulièrement avantageux, la composition nettoyante selon l'invention est mise en oeuvre pour le traitement de surfaces en verre, notamment de vitres. Ce traitement peut être effectué par les diverses techniques connues. On peut citer en particulier les techniques de nettoyage de vitres par pulvérisation d'un jet d'eau à l'aide d'appareils de type Karcher®.

La quantité de polymère introduite sera généralement telle que, lors de l'utilisation de la composition de nettoyage, après dilution éventuelle, la concentration soit comprise entre 0,001 g/l et 2 g/l, de préférence de 0,005 g/l et 0,5 g/l.

Sauf indications contraires, les proportions sont indiquées en poids.

La composition de nettoyage des vitres selon l'invention comprend :
- de 0,001 à 10 %, de préférence 0,005 à 3 % en poids d'au moins un copolymère hydrosoluble ou hydrodispersable tel que défini précédemment ;
- de 0,005 à 20 %, de préférence de 0,5 à 10 % en poids d'au moins un agent tensioactif non-ionique (par exemple un amine oxyde) et/ou anionique ; et
- le reste étant formé d'eau et/ou d'additifs divers usuels dans le domaine.

Les formulations nettoyantes pour vitres comprenant ledit polymère peuvent également contenir :
- de 0 à 10%, avantageusement de 0,5 à 5 % de tensioactif amphotère,
- de 0 à 30 %, avantageusement de 0,5 à 15 % de solvant tels que des alcools, et
le reste étant constitué par de l'eau et des additifs usuels (parfums notamment).

Le pH de la composition est avantageusement compris entre 6 et 11. Le rapport a/b est de préférence compris entre 40/60 et 60/40.

La composition de l'invention est également intéressante pour le nettoyage de la vaisselle à la main ou en machine automatique. Dans ce dernier cas, ledit copolymère peut être présent, soit dans la formule détergente utilisée dans le cycle de lavage, soit dans le liquide de rinçage.

Des formulations détergentes pour lavage de la vaisselle dans des lave-vaisselle automatiques comprennent avantageusement de 0,1 à 5 %, de préférence 0,2 à 3 % en poids de copolymère hydrosoluble ou hydrodispersible par rapport au poids total de matière sèche de la composition.

Les compositions détergentes pour lave-vaisselle comprennent également au moins un agent tensioactif, de préférence non ionique en quantité allant de 0,2 à 10% de préférence de 0,5 à 5% du poids de ladite composition détergente exprimé en matière sèche, le reste étant constitué par des additifs divers et des charges, comme déjà mentionné ci-dessus.

Le pH est avantageusement compris entre 8 et 12. Le rapport a/b est de préférence compris entre 40/60 et 60/40.

Des formulations pour le rinçage de la vaisselle en lave-vaisselle automatique comprennent avantageusement de 0,02 à 10 %, de préférence de 0,1 à 5 % en poids de copolymère par rapport au poids total de la composition.

Elles comprennent également de 0,5 à 20 %, de préférence 0,5 à 15 % en poids par rapport au poids total de ladite composition d'un agent tensioactif, de préférence non ionique ou un mélange de tensioactif non ionique et anionique.

Parmi les agents tensioactifs non ioniques préférés, on peut citer les agents tensioactifs de type alcoylphénols en C₆-C₁₂ polyoxyéthylénés, les alcools aliphatiques en C₈-C₂₂ polyoxyéthylénés et/ou polyoxypropylénés, les copolymères bloc oxyde d'éthylène - oxyde de propylène, les amides carboxyliques éventuellement polyoxyéthylénés ....

Elles comprennent en outre de 0 à 10 %, de préférence de 0,5 à 5 % en poids par rapport au poids total de la composition d'un acide organique séquestrant du calcium, de préférence de l'acide citrique.

Elles peuvent également comprendre un agent auxiliaire de type copolymère d'acide acrylique et d'anhydride maléïque ou des homo-polymères d'acide acrylique à raison de 0 à 15 %, de préférence 0,5 à 10 % en poids par rapport au poids total de ladite composition.

Le pH est avantageusement compris entre 4 et 7. Le rapport a/b est de préférence compris entre 30/70 et 55/45.

L'invention a également pour objet une composition nettoyante pour le lavage de la vaisselle à la main.

Des formulations détergentes préférées de ce type comprennent de 0,1 à 5 parties en poids de copolymère de l'invention pour 100 parties en poids de ladite composition et contiennent de 3 à 50, de préférence de 10 à 40 parties en poids d'au moins un agent tensioactif, de préférence anionique, choisi notamment parmi les sulfates d'alcools aliphatiques saturés en C₅-C₂₄, de préférence en C₁₀-C₁₆, éventuellement condensés avec environ 0,5 à 30, de préférence 0,5 à 5, tout particulièrement 0,5 à 3 moles d'oxyde d'éthylène, sous forme acide ou sous forme d'un sel, notamment alcalin (sodium), alcalino-terreux (calcium, magnésium) ...

La présente invention vise plus particulièrement des formulations aqueuses détergentes liquides moussantes pour le lavage à la main de la vaisselle.

Lesdites formulations peuvent en outre contenir d'autres additifs, notamment d'autres agents tensioactifs, tels que :
- des agents tensioactifs non ioniques tels que les oxydes d'amines, les alkylglucamides, les dérivés oxyalkylénés d'alcools gras, les alkylamides, les alcanolamides, des agents tensioactifs amphotères ou zwitterioniques.
- des agents bactéricides ou désinfectants non cationiques comme le triclosan
- des polymères cationiques synthétiques
- des polymères pour contrôler la viscosité du mélange et/ou la stabilité des mousses formées à l'utilisation
- des agents hydrotropes
- des agents hydratants ou humectants ou protecteurs de la peau
- des colorants, des parfums , des conservateurs ... comme déjà mentionné ci-dessus

Le pH de la composition est avantageusement compris entre 6 et 8. Le rapport a/b est de préférence compris entre 40/60 et 60/40.

Un autre objet de l'invention consiste en une composition nettoyante pour le nettoyage externe, notamment de la carrosserie, des véhicules automobiles.

Dans ce cas également, le copolymère selon l'invention peut être présent soit dans une formule détergente utilisée pour l'opération de lavage, soit dans un produit de rinçage.

La composition nettoyante pour véhicules automobiles comprend avantageusement de 0,05 à 5 % en poids de copolymère selon l'invention par rapport au poids total de ladite composition ainsi que :
- des agents tensioactifs non ioniques (à raison de 0 à 30%, de préférence de 0.5 à 15 % de la formulation),
- des agents tensioactifs amphotères et/ou zwitterioniques (à raison de 0 à 30%, de préférence de 0.5 à 15 % de la formulation)
- des agents tensioactifs cationiques (à raison de 0 à 30%, de préférence de 0.5 à 15 % de la formulation);
- des agents tensioactifs anioniques (à raison de 0 à 30%, de préférence de 0.5 à 15 % de la formulation);

- des adjuvants de détergence ("builders") organiques ou minéraux
- des agents hydrotropes
- des charges, des agents régulant le pH ...

La quantité minimum d'agent tensioactif présent dans de type de composition peut être d'au moins 1 % de la formulation)

Le pH est avantageusement compris entre 8 et 12. Le rapport a/b est de préférence compris entre 40/60 et 60/40.

La composition de l'invention est aussi particulièrement adaptée pour le nettoyage de surfaces dures autres que celles décrites ci-dessus, notamment de céramiques (carrelage, baignoires, lavabos, etc...).

Dans ce cas, la formulation nettoyante comprend avantageusement de 0,02 à 5 % en poids de copolymère par rapport au poids total de ladite composition ainsi qu'au moins un agent tensioactif.

Comme agents tensioactifs, on préfère les agents tensioactifs non ioniques, notamment les composés produits par condensation de groupes oxyde d'alkylène tels que décrits précédemment qui sont de nature hydrophile avec un composé organique hydrophobe qui peut être de nature aliphatique ou alkyl-aromatique.

La longueur de la chaîne hydrophile ou du radical polyoxyalkylène condensée avec un groupe hydrophobe quelconque peut être facilement réglée pour obtenir un composé soluble dans l'eau ayant le degré souhaité d'équilibre hydrophile/hydrophobe (HBL).

La quantité d'agents tensioactifs non ioniques dans la composition de l'invention est généralement de 4 0 à 30 % en poids, de préférence de 0 à 20 % en poids

Un tensioactif anionique peut éventuellement être présent en quantité de 0 à 30%, avantageusement 0 à 20% en poids.

Il est également possible mais non obligatoire d'ajouter des détergents amphotères, cationiques ou zwitterioniques dans la composition de la présente invention pour le nettoyage de surfaces dures.

La quantité totale de composés tensioactifs employée dans ce type de composition est généralement comprise entre 1,5 et 50 %, de préférence entre 5 et 30 % en poids, et plus particulièrement entre 10 et 20 % en poids par rapport au poids total de la composition.

La composition de nettoyage de surfaces dures de la présente invention peut également contenir d'autres ingrédients minoritaires qui sont des additifs de nettoyage.

Par exemple, la composition peut contenir des adjuvants de détergence ("builders") organiques ou minéraux tels que mentionnés précédemment.

En général, l'adjuvant de détergence est employé en une quantité comprise entre 0,1 et 25 % en poids par rapport au poids total de la composition.

Un autre ingrédient facultatif des compositions de nettoyage de surfaces dures de l'invention est un agent de régulation de la mousse, qui peut être employé dans les compositions ayant une tendance à produire de la mousse en excès lors de leur utilisation. Un exemple de ces matériaux sont les savons. Les savons sont des sels d'acides gras et comprennent les savons de métaux alcalins, notamment les sels de sodium, potassium, ammonium et d'alcanol ammonium d'acides gras supérieurs contenant environ de 8 à 24 atomes de carbone, et de préférence d'environ 10 à environ 20 atomes de carbone. Particulièrement utiles sont les sels de mono-, di- et triéthanolamine de sodium et de potassium ou de mélanges d'acides gras dérivés de l'huile de coprah et d'huile de noix broyée. La quantité de savon peut être d'au moins 0,005 % en poids, de préférence de 0,5 % à 2 % en poids par rapport au poids total de la composition. Des exemples supplémentaires de matériaux de régulation de la mousse sont les solvants organiques, la silice hydrophobe, l'huile de silicone et les hydrocarbures.

Les compositions de nettoyage de surfaces dures de la présente invention peuvent également contenir outre les ingrédients ci-dessus mentionnés, d'autres ingrédients facultatifs tels que des agents de régulation du pH, des colorants, des brillanteurs optiques, des agents de suspension des salissures, des enzymes détersives, des agents de blanchiment compatibles, des agents de régulation de la formation de gel, des stabilisateurs de congélation-décongélation, des bactéricides, des conservateurs, des solvants, des fongicides, des répulsifs pour insectes, des agents hydrotropes; des parfums et des opacifiants ou perlescents.

Le pH de la composition est avantageusement compris entre 3 et 11. Le rapport a/b est de préférence compris entre 30/70 et 60/40.

Le composition de l'invention peut également être mise en oeuvre par le nettoyage des cuvettes des toilettes.

Une composition particulièrement appropriée à cet effet comprend de 0,05 à 5 % en poids de copolymère selon l'invention, ayant un rapport a/b compris entre 25/75 et 50/50.

La composition pour le nettoyage des cuvettes de toilettes selon l'invention comprend également un nettoyant acide qui peut consister en un acide minéral tel que l'acide phosphorique, sulfamique, chlorhydrique, fluorhydrique, sulfurique, nitrique, chromique et des mélanges de ceux-ci ou un acide organique, notamment l'acide acétique, hydroxyacétique, adipique, citrique, formique, fumarique, gluconique, glutarique, glycolique, malique, maléique, lactique, malonique, oxalique, succinique et tartrique ainsi que des mélanges de ceux-ci, des sels d'acides tels que le bisulfate de sodium et des mélanges de ceux-ci.

La quantité d'ingrédients acides est de préférence comprise entre 0,1 à environ 40 %, et de préférence entre 0,5 et environ 15 % en poids par rapport au poids total de la composition.

La quantité préférée dépend du type du nettoyant acide utilisé : par exemple avec l'acide sulfamique. Elle est comprise entre environ 0,2 et environ 1%, avec l'acide chlorhydrique entre environ 1 et environ 5 %, avec l'acide citrique entre environ 2 et environ 10 %, avec l'acide formique, entre environ 5 et environ 15 % et avec l'acide phosphorique, entre environ 5 et environ 30 % en poids.

La quantité d'agent acide est généralement telle que le pH final de la composition est d'environ 0,5 à environ 4, de préférence 1 à 3.

La composition nettoyante pour cuvettes de toilettes comprend également de 0,5 à 10 % en poids d'un agent tensioactif de manière à contribuer à l'enlèvement de salissures ou de façon à fournir des caractéristiques de moussage ou de mouillage ou encore pour augmenter l'efficacité nettoyante de la composition. L'agent tensioactif est de préférence un agent tensioactif anionique ou non ionique.

Des tensioactifs cationiques peuvent également être ajoutés à la composition de nettoyage des cuvettes de toilettes selon l'invention pour apporter des propriétés germicides. L'homme du métier verra que des agents tensioactifs amphotères peuvent également être utilisés. Des mélanges de tensioactifs variés peuvent être employés si on le souhaite.

La composition de nettoyage de cuvettes de toilettes selon l'invention peut également comprendre un épaississant de type gomme, notamment une gomme xanthane introduite à une concentration de 0,1 à 3 % ainsi qu'un ou plusieurs des ingrédients minoritaires suivants : un agent conservateur destiné à éviter la croissance des microorganismes dans le produit, un colorant, un parfum, et/ou un abrasif.

La composition selon l'invention convient également au rinçage des parois des douches.

Les compositions aqueuses de rinçage des parois des douches comprennent de 0,02 % à 5 % en poids, avantageusement de 0,05 à 1 % du copolymère de l'invention.

Les autres composants actifs principaux des compositions aqueuses de rinçage de douches de la présente invention sont au moins un agent tensioactif présent en une quantité allant de 0,5 à 5 % en poids et éventuellement un agent chélatant de métaux présent en une quantité allant de 0,01 à 5 % en poids.

Les agents chélatants de métaux préférés sont l'acide éthylènediaminetétraacétique (EDTA) et ses analogues.

Les compositions aqueuses de rinçage pour douches contiennent avantageusement de l'eau avec éventuellement au moins un alcool inférieur en proportion majoritaire et des additifs en proportion minoritaire (entre environ 0,1 et environ 5 % en poids, plus avantageusement entre environ 0,5 % et environ 3 % en poids, et encore plus préférentiellement entre environ 1 % et environ 2 % en poids).

Certains agents tensioactifs utilisables dans ce type d'application sont décrits dans les brevets US 5,536,452 et 5,587,022.

Des tensioactifs préférés sont des esters gras polyéthoxylés, par exemple des mono-oléates de sorbitane polyéthoxylés et de l'huile de ricin polyéthoxylée. Des exemples particuliers de tels agents tensioactifs sont les produits de condensation de 20 moles d'oxyde d'éthylène et de mono-oléate de sorbitane (commercialisés par RHODIA Inc. sous la dénomination ALKAMULS PSMO-20® avec une HLB de 15,0) et de 30 ou 40 moles d'oxyde d'éthylène et d'huile de ricin (commercialisés par RHODIA Inc. sous la dénomination ALKAMULS EL-620 ® (HLB de 12,0) et EL-719® (HLB de 13,6) respectivement). Le degré d'éthoxylation est de préférence suffisant pour obtenir un tensioactif ayant une HLB supérieure à 13. D'autres tensioactifs tels que des alkylpolyglucosides sont également bien adaptés à ces compositions.

Le pH de la composition est avantageusement compris entre 7 et 11. Le rapport a/b est de préférence compris entre 40/60 et 60/40.

La composition selon l'invention peut également être mis en oeuvre pour le nettoyages de plaques vitrocéramiques.

Avantageusement, les formulations pour le nettoyages de plaques vitrocéramiques de l'invention comprennent :
- 0,1 à 5 % en poids du copolymère de l'invention ;
- 0,1 à 1 % en poids d'un épaississant tel qu'une gomme xanthane ;
- 10 à 40 % en poids d'un agent abrasif tel que le carbonate de calcium ou la silice ;
- 0 à 7 % en poids d'un glycol tel que le butyldiglycol ;
- 1 à 10 % en poids d'un agent tensioactif non ionique ;
- 0,1 à 3 % en poids d'un copolymère de type silicone ; et
- éventuellement des agents d'alcalinisation ou des séquestrants.

Le pH de la composition est avantageusement compris entre 7 et *12* . Le rapport a/b est de préférence compris entre 40/60 et 60/40.

L'invention a également pour objet l'utilisation, dans une composition nettoyante pour surface dure, d'au moins un copolymère hydrosoluble ou hydrodispersable comprenant, sous la forme d'unités polymérisées :
(a) au moins un composé monomère de formule générale I : dans laquelle
   - R₁ est un atome d'hydrogène ou un groupe méthyle, de préférence un groupe méthyle ;
   - R₂, R₃ et R₄ sont des groupes alkyle linéaire ou ramifié en C₁-C₄;
   - n représente un nombre entier de 1 à 4, notamment le nombre 3;
   - X représente un contre-ion compatible avec le caractère hydrosoluble ou hydrodispersible du polymère ;
(b) au moins un monomère hydrophile choisi parmi les acides carboxyliques en C₃-C₈ à insaturation monoéthylénique, leurs anhydrides et leurs sels hydrosolubles ;
(c) au moins un composé monomère hydrophile à insaturation éthylénique de charge neutre portant un ou plusieurs groupes hydrophiles, copolymérisable avec (a) et (b),
   la charge moyenne Q du polymère définie par l'équation : $Q = \frac{\left[a\right] - \left[b\right] ⁢ Γ}{\left[a\right]}$
   - dans laquelle [a] représente la concentration molaire de monomère (a) ;
   - dans laquelle [b] représente la concentration molaire de monomère (b) ; et
   - et r représente le taux de neutralisation des monomères (b) défini par:
$Γ = \frac{\left[{COO}^{-}\right]}{\left[COOH\right] + \left[{COO}^{-}\right]}$
où [COOH] et [COO⁻] représentent respectivement les concentrations molaires en monomères (b) sous forme d'acide carboxylique et de carboxylate au pH d'utilisation de la composition nettoyante,
étant supérieure à 0 et pouvant aller jusqu'à 0,4, avantageusement jusqu'à 0,2
pour conférer à la surface dure sur laquelle elle a été appliquée, des propriétés d'hydrophilisation.

Avantageusement, le rapport molaire (a)/(b) est compris entre 25/75 et 70/30.

Le rapport molaire (c)/(a + b + c) est avantageusement compris entre 0 et 40/100, de préférence entre 10/100 et 30/100.

Les propriétés d'hydrophilisation conférées par le copolymère de l'invention sont notamment des propriétés " anti-écoulement", "anti-buée" et des propriétés "anti-taches" et/ou "anti-traces".

L'invention a en outre pour objet, l'utilisation, dans une composition liquide nettoyante pour surface dure, d'au moins un copolymère hydrosoluble ou hydrodispersable de formule générale I donnée ci-dessus, comme agent permettant de diminuer la vitesse de séchage de la surface sur laquelle a été appliquée ladite composition liquide.

Elle a de même pour objet un procédé pour améliorer l'hydrophilie d'une surface dure, par traitement de ladite surface à l'aide d'une composition nettoyante comprenant au moins un copolymère de formule générale I donnée ci-dessus.

Elle a également pour objet un procédé pour améliorer la vitesse de séchage d'une surface dure après nettoyage de celle-ci à l'aide d'une composition de nettoyage, par incorporation dans ladite composition d'au moins un copolymère de formule générale I donnée ci-dessus.

Les exemples ci-après sont destinés à illustrer l'invention.

### EXEMPLE 1 :

On prépare de manière connue en soi un copolymère acide acrylique/MAPTAC/acrylamide ayant un rapport molaire 40/40/20. Sa masse moléculaire moyenne en poids est de l'ordre de 2 000 000.

On prépare deux solutions détergentes contenant chacune une concentration de 50 ppm de polymère, 0,2 g/l de tensioactif non ionique Symperonic A7 de BASF et dont le pH est ajusté par l'ajout de soude à 0,01 molaire. La transmitance de la solution est mesurée à l'aide d'un photomètre. La charge du polymère est déterminée par dosage avec une solution de polyvinyle sulfate de potassium.

Chaque solution aqueuse est pulvérisée sur un carreau de céramique noir, disposé de façon verticale. Après séchage du carreau en céramique, de l'eau pure est pulvérisée sur la surface. L'écoulement de l'eau à la surface de la céramique est observé visuellement.

Les résultats obtenus sont consignés dans le tableau ci-dessous :

| | Solution 1 (ex. comparatif) | Solution 2 |
|---|---|---|
| pH | 4 | 9 |
| Charge du polymère | 0,6 | 0,05 |
| Transmitance | 100 | 86 |
| Observation visuelle | Écoulement hétérogène du film d'eau | Ecoulement homogène du film d'eau |

Ce résultat montre que la solution 1 de polymère présentant un pH faible et par suite une charge moyenne élevée ne permet pas d'obtenir un bénéfice efficace d'hydrophilisation de la surface. Par contre, le polymère possédant une charge très faible (solution 2) tel que défini dans l'invention conduit à une hydrophilisation efficace de la surface.

### EXEMPLES 2 à 4 :

### Méthode d'évaluation

On utilise une surface en verre constituée de lames de microscopie de dimension 2,5 x 7,5 cm, préalablement nettoyées à l'éthanol, dont la composition est donnée ci-après :

| | |
|---|---|
| Si: | 21-43 % en poids |
| Ca : | 2,8-5,8 % en poids |
| Mg : | 1,6-3,4 % en poids |
| Na : | 6,8-14,2 % en poids |
| Al : | 0,3-0,7 % en poids |

On prépare des solutions détergentes contenant chacune une concentration de 50 ppm de polymère de l'exemple 1 (copolymère acide acrylique/MAPTAC/acrylamide de rapport molaire 40/40/20) , 0,2 g/l de tensioactif non ionique Symperonic A7 de BASF et 1 mol/l de sel KCI et dont le pH est ajusté par l'ajout de soude à 0,01 molaire.

La solution de polymère est déposée sur une lame de verre à l'aide d'un applicateur centrifuge avec :
- dépôt de la solution de polymère sur la lame de verre ;
- rotation de la lame de verre à 1 500 tr/min pendant 30 secondes.

Une mesure d'angle de contact peut alors être réalisée sur la lame traitée pour obtenir un résultat dit "sans rinçage". Le résultat dit "avec rinçage" nécessite les étapes supplémentaires suivantes :
- immersion de la lame de verre dans de l'eau épurée pendant 15 secondes ;
- séchage de la lame par rotation à l'applicateur rotatif, pendant 30 secondes à 1 500 tr/min.

L'angle de contact entre l'eau et le verre traité est mesuré sur un montage de Ramé-Hart et il est exprimé en degrés. Huit à dix mesures sont effectuées par lame de verre. Deux à trois lames de verre sont préparées pour chaque polymère et les résultats correspondent donc à la moyenne de 20 à 30 mesures.

L'angle de contact obtenu sur une lame ayant subi le traitement décrit avec une solution aqueuse (eau déminéralisée) sans polymère donne un angle de contact de 31,7 +-1°.

Les valeurs avant rinçage donnent une information sur le caractère hydrophile ou hydrophobe du polymère. Mais la donnée la plus intéressante correspond à l'angle de contact après rinçage, qui caractérise à la fois l'hydrophilie et la force des interactions polymère/verre. Pour l'application de nettoyage des surfaces dures, une valeur faible de cet angle de contact avec rinçage est recherchée. Un polymère ayant un angle de contact inférieur à 20° et tout particulièrement à 15° donnera de bonnes performances en application.

Les polymères étudiés et les résultats obtenus sont reportés dans le tableau suivant :

| Exemples | pH de la solution de polymère | Angle de contact avant rinçage | Angle de contact après rinçage | Charge du polymère |
|---|---|---|---|---|
| 2 (comparatif) | 4 | 24 | 25 | 0,60 |
| 3 | 7 | 22 | 20 | 0,17 |
| 4 | 9 | 18 | 16 | 0,05 |

### EXEMPLES 5 et 6 :

La méthode des exemples 2 à 4 est utilisée avec des solutions de polymères dans de l'eau déminéralisée à une concentration de 0,5 g/l et sur des carreaux de céramiques ayant une surface similaire aux cuvettes de toilettes. Le pH de ces solution est de 3,8. A ce pH, le taux de déprotonation de l'acide acrylique dans le polymère est de 30 %. Cette valeur permet de calculer la charge Q des polymères étudiés.

Avec ces concentrations en polymère plus importante, on considère qu'un bon résultat en application correspond à un angle de contact inférieur à 15°.

Des polymères possédant la structure générale suivante sont évalués :

Le tableau ci-dessous donne les résultats obtenus :

| Exemples | x mol% | y mol% | z mol% | Charge Q | Angle avant rinçage | Angle après rinçage |
|---|---|---|---|---|---|---|
| 5 (comparatif) | 20 | 20 | 60 | 0,9 | 20,45 | 24,1 |
| 6 | 20 | 60 | 20 | 0,1 | 11,2 | 14,5 |

Ces résultats montrent qu'une hydrophilisation des carreaux de céramique importante est obtenue seulement lorsque la charge du polymère est faible.

### EXEMPLE 7 :

On prépare une solution aqueuse contenant 0,5 g/l de tensioactif non ionique Symperonic A7 de BASF et 0,2 g/l de copolymère acide acrylique/MAPTAC/acrylamide de rapport molaire 40/40/20 dans une eau dure comportant 300 ppm de CaCO₃ . Cette solution a un pH de 7.

Cette solution est utilisée pour traiter un carreau en céramique. Ce carreau est disposé de façon verticale et le traitement se fait de la façon suivante :
- pulvérisation de la solution détergente afin de mouiller la totalité du carreau ;
- séchage pendant 2 minutes ;
- rinçage par pulvérisation d'eau dure à 300 ppm en CaCO₃
- séchage pendant deux heures.

Le carreau ainsi traité est posé sur une balance précise à 10⁻² g et 24 gouttes d'eau de 3µl chacune sont posées sur le carreau à l'aide d'un micropipette multicanaux.

Le temps de séchage du carreau est évalué par la variation de masse, et on note en particulier le temps nécessaire à ce que 90 % de l'eau se soit évaporée.

Le carreau traité avec une simple solution de tensioactif nécessite un temps de séchage à 90 % de 17 minutes.

Le carreau traité avec la solution de polymère et de tensioactif nécessite un temps de séchage à 90 % de 12 minutes.

Ce résultat montre que le polymère apporte un séchage rapide des surfaces dures.

### EXEMPLES 8 à 10 :

### Formulations nettoyantes pour le nettoyage des vitres

Le tableau ci-dessous rapporte la composition de trois formulations nettoyantes utilisées pour le nettoyage des vitres ; le test d'hydrophilisation du verre par angle de contact décrit pour les exemples de 2 à 4 est utilisé directement avec la formule détergente sans dilution. Comme dans les exemples de 2 à 4, la lame de verre est rincée avec de l'eau pure après application de la solution détergente.

| | **Formulations** | | |
|---|---|---|---|
| **Composants** | A (en poids) | B (en poids) | C (en poids) |
| Alcool isopropylique | 7 | 15 | 7 |
| Alcool gras (C12) éthoxylé (7OE) | 0 | 3 | 0 |
| Dodécylbenzène sulfonate de sodium | 0,5 | 0 | 0,5 |
| Hydroxyde d'ammonium | 0,3 | 0,3 | 0,3 |
| Monométhyléther de di-propylèneglycol | 0,25 | 0,5 | 0,25 |
| Copolymère de l'exemple 1 | 0,05 | 0,5 | 0,0 |
| Eau | qsp 100 | qsp 100 | qsp 100 |
| pH de la formule | 7 | 7 | 7 |
| Charge du polymère Q | 0,15 | 0,15 | / |
| Angle de contact | 21 | 15 | 28 |

Les résultats d'angle de contact obtenus sur les formules A et B (en comparaison avec la formule (C) montrent que ce polymère apporte dans la formule une hydrophilisation rémanente de la surface de verre.

Les formulations A et B sont utilisées telles quelles par pulvérisation à la surface des vitres à nettoyer (6 à 8 pulvérisations, soit 3 à 5 g de formulation par m² de surface.

### EXEMPLES 11 et 12 :

### Formulations nettoyantes pour surfaces dures telles que les carrelages

Le tableau ci-dessous donne des formulations nettoyantes pour le nettoyage des surfaces dures. Le test d'hydrophilisation du verre par angle de contact décrit pour les exemples de 2 à 4 est utilisé avec la formule détergente après dilution. Comme dans les exemples de 2 à 4, la lame de verre est rincée avec de l'eau pure après application de la solution détergente.

| Composants | Formulations | |
|---|---|---|
| | D (en poids) | E (en poids) |
| Alcool gras (C12) éthoxylé (7OE) | 6 | 8 |
| Alcane (C12) sulfonate de sodium | 3 | 2 |
| Soude | tel que pH=10,4 | tel que pH=10,4 |
| Copolymère de l'exemple | 1 0 | 1 |
| Eau | qsp 100 | qsp 100 |
| Charge du polymère Q | / | 0,05 |
| Angle de contact (°) | 28 | 16 |

Les formulations D et E sont diluées avant utilisation, à raison de 10g de formulation dans 1 litre d'eau.

L'exemple D est donné à titre comparatif. Les résultats d'angle de contact obtenus sur les formules D et E montrent que le polymère apporte dans la formule une hydrophilisation rémanente de la surface de verre.

### EXEMPLES 13 à 16 :

### Formules détergentes pour lave-vaisselle automatique

Un test d'hydrophilisation du verre par angle de contact est utilisé dans les conditions suivantes :
Les lames de verres sont placées dans un lave-vaisselle automatique et la formule détergente en poudre est placée dans le réservoir prévu à cet effet, avec un dosage de 32 g. Aucun liquide de rinçage n'est utilisé dans cet essai Ces lames de verre sont lavées avec le programme « normal » qui donne une température de lavage maximum de 65 °C. A la fin du lavage, le lave-vaisselle est maintenu fermée pendant 3 heures.

L'hydrophile des lames de verre ainsi traitées est ensuite caractérisée par le technique des angles de contact, décrite dans les exemples 2 à 4.

| Exemple de formulation | exemple 13 | exemple 14 | Exemple 15 | exemple 16 |
|---|---|---|---|---|
| Tripolyphosphate de sodium | 0 | 45 | 0 | 45 |
| Carbonate de sodium | 30 | 20 | 30 | 20 |
| Disilicate de sodium | 15 | 10 | 15 | 10 |
| Citrate de sodium | 20 | 0 | 20 | 0 |
| Sulfate de sodium | 12 | 8 | 14 | 10 |
| Polyacrylate de sodium CP5 de BASF | 6 | 0 | 6 | 0 |
| Plurafac LF 403 | 2 | 2 | 2 | 2 |
| Système de blanchiment (perborate, 1 H₂O + TAED**) | 10 | 10 | 10 | 10 |
| Autres additifs (dont benzatriaole, enzymes, parfum) | 3 | 3 | 3 | 3 |
| Polymère de l'exemple 1 | 2 | 2 | 0 | 0 |
| pH | 10,5 | 10,4 | 10,5 | 10,4 |
| Charge du polymère Q | 0,05 | 0,05 | / | / |
| Angle de contact | 13 | 12 | 24 | 22 |

| | | | | |
|---|---|---|---|---|
| ** éthylène diamine tétraacétate | | | | |

Les exemples 16 et 17 sont donnés à titre comparatif Les résultats d'angle de contact obtenus sur les formulations 14 et 15 montrent que le polymère apporte dans la formule une hydrophilisation rémanente de la surface de verre en lave-vaisselle, qui n'est pas retrouvée avec les exemples comparatifs.

### EXEMPLES 17 à 19 :

### Formulations pour le rinçage de la vaisselle en lave-vaisselle automatique

Une évaluation similaire à celle donnée dans les exemples 13 à 16 est réalisée pour le liquide de rinçage. Cet essai est réalisé avec la poudre détergente de l'exemple 15 et avec les liquides de rinçage mentionnés ci-après.

| Formulation | Exemple 17 | exemple 18 | Exemple 19 |
|---|---|---|---|
| Tensioactif non ionique C13-3OP-70E (alcool gras linéaire OE/OP) | 12 | 12 | 12 |
| Acide citrique | 3 | 3 | 3 |
| Polymère de l'exemple 1 | 0 | polymère (1 %) | polymère (2 %) |
| Eau | qsp à 100 | qsp à 100 | qsp à 100 |
| pH | 5 | 5 | 5 |
| Charge du polymère Q | / | 0,30 | 0,30 |
| Angle de contact | 24 | 16 | 15 |

L'exemple 17 est donné à titre comparatif.

Les résultats d'angle de contact obtenus sur les formules 18 et 19 montrent que le polymère apporte dans la formule une hydrophilisation rémanente de la surface de verre en lave-vaisselle, qui n'est pas retrouvée avec la formulation de l'exemple 17.

### EXEMPLES 20 à 22 :

### Formulation de lavage de la vaisselle à la main

Le test d'hydrophilisation du verre par angle de contact décrit pour les exemples de 2 à 4 est utilisé avec la formule détergente après dilution à 1 g/l. Comme dans les exemples 2 à 4, la lame de verre est rincée avec de l'eau pure après application de la solution détergente.

| Formulation | Exemple 20 | Exemple 21 | Exemple 22 |
|---|---|---|---|
| Alkyl sulfonate de sodium (C14) | 24 | 24 | 12 |
| Alcool gras éthoxylé C12 - 1,5 EO | 5 | 5 | 3 |
| Alcool gras éthoxylé C10 - 7OE | 4 | 4 | 4 |
| Polymère de l'exemple 1 | 0 | polymère (2 %) | polymère (2 %) |
| Eau | qsp à 100 | qsp à 100 | qsp à 100 |
| pH | 7 | 7 | 7 |
| Charge du polymère Q | / | 0,15 | 0,15 |
| Angle de contact | 28 | 19 | 15 |

L'exemple 20 est donné à titre comparatif.

Les résultats d'angle de contact obtenus sur les formules 21 et 22 montrent que le polymère apporte dans la formulation une hydrophilisation rémanente de la surface de verre en lave-vaisselle, propriété qui n'est pas retrouvée avec la formulation de l'exemple 20.

### EXEMPLES 23 à 25 :

### Formulations détergentes pour le nettoyage des surfaces dures (carrelages, lavabos, baignoires)

Le test d'hydrophilisation du verre par angle de contact décrit pour les exemples 2 à 4 est utilisé avec la formule détergente après dilution à 1 g/l mais il est réalisé sur des carreaux de céramique noirs.. Comme dans les exemples 2 à 4, le support est rincé avec de l'eau pure après application de la solution détergente.

| Formulation | exemple 23 | exemple 24 | exemple 25 |
|---|---|---|---|
| Alkyl sulfonate de sodium (C12) | 12 | 24 | 12 |
| Alcool gras éthoxylé C12 - 6 EO | 5 | 5 | 3 |
| Ethanol | 2 | 4 | 4 |
| Polymère de l'exemple 1 | 0 | polymère (2 %) | polymère (2 %) |
| Eau | qsp à 100 | qsp à 100 | qsp à 100 |
| pH | 7 | 7 | 7 |
| Charge du polymère Q | / | 0,15 | 0,15 |
| Angle de contact | 35 | 19 | 16 |

L'exemple 23 est donné à titre comparatif.

Les résultats d'angle de contact obtenus sur les formules 24 et 25 montrent que le polymère apporte dans la formulation une hydrophilisation rémanente des surfaces dures, propriété qui n'est pas retrouvée avec la formulation de l'exemple 23.

## Revendications

1. Composition nettoyante pour surfaces dures comprenant au moins un agent tensioactif et au moins un copolymère hydrosoluble ou hydrodispersable comprenant, sous la forme d'unités polymérisées :
(a) au moins un composé monomère de formule générale I : dans laquelle
- R₁ est un atome d'hydrogène ou un groupe méthyle, de préférence un groupe méthyle ;
- R₂, R₃ et R₄ sont des groupes alkyle linéaire ou ramifié en C₁-C₄;
- n représente un nombre entier de 1 à 4, notamment le nombre 3;
- X représente un contre-ion compatible avec le caractère hydrosoluble ou hydrodispersible du polymère ;
(b) au moins un monomère hydrophile choisi parmi les acides carboxyliques en C₃-C₈ à insaturation monoéthylénique, leurs anhydrides et leurs sels hydrosolubles ;
(c) au moins un composé monomère hydrophile à insaturation éthylénique de charge neutre portant un ou plusieurs groupes hydrophiles, copolymérisable avec (a) et (b),
dans laquelle
- le rapport molaire (a)/(b) est compris entre 25/75 et 70/30
- le copolymère est où
- la somme de x+y+z est égale à 100%,
- x, y et z représentent les % molaires de motifs dérivés respectivement d'acrylamide, d'acide acrylique et de MAPTAC dans le copolymère
- x est compris entre 10% et 40%, de préférence entre 10 et 30 %, la charge moyenne Q du polymère définie par l'équation : $Q = \frac{\left[a\right] - \left[b\right] ⁢ Γ}{\left[a\right]}$
- dans laquelle [a] représente la concentration molaire de monomère (a) ;
- dans laquelle [b] représente la concentration molaire de monomère (b) ; et
- et r représente le taux de neutralisation des monomères (b) défini par: $Γ = \frac{\left[{COO}^{-}\right]}{\left[COOH\right] + \left[{COO}^{-}\right]}$
où [COOH] et [COO⁻] représentent respectivement les concentrations molaires en motifs dérivant d'acide acrylique sous forme d'acide carboxylique et de carboxylate au pH d'utilisation de la composition nettoyante,
étant supérieure à 0 et allant jusqu'à 0,4 , avantageusement jusqu'à 0,2.

2. Composition nettoyante selon la revendication 1 **caractérisée en ce que** la masse moléculaire du copolymère est d'au moins 1 000, avantageusement d'au moins 10 000 et d'au plus 20 000 000, avantageusement d'au plus 10 000 000.

3. Composition nettoyante selon l'une des revendications 1 à 2, **caractérisée en ce que** ledit copolymère de formule I représente de 0,001 à 10% du poids total de ladite composition.

4. Composition nettoyante selon l'une des revendications 1 à 3, **caractérisée en ce que** le rapport pondéral copolymère / agent tensioactif est compris entre 1/2 et 1/100, avantageusement entre 1/5 et 1/50.

5. Composition nettoyante selon l'une des revendications 1 à 4 pour le nettoyage des vitres, ladite composition comprenant :
- de 0,001 à 10 %, de préférence 0,005 à 3 % en poids d'au moins un copolymère hydrosoluble ou hydrodispersable tel que défini à l'une des revendications 1 à 2.
- de 0,005 à 20 %, de préférence de 0,5 à 10 % en poids d'au moins un agent tensioactif non-ionique et/ou anionique;
- le reste étant formé d'eau, de solvants tels que des alcools et/ou d'additifs divers.
et présentant un pH compris entre 6 et 11 et un rapport molaire z/y compris entre 40/60 et 60/40.

6. Composition nettoyante selon la revendication 5 pour le nettoyage des vitres, ladite composition comprenant comme agent tensioactif non-ionique un amine oxyde.

7. Composition nettoyante selon l'une des revendications 1 à 4 pour le lavage de la vaisselle en lave-vaisselle automatique, **caractérisée en ce que** la composition comprend :
- de 0,1 à 5 %, avantageusement de 0,2 à 3 % en poids du copolymère hydrosoluble ou hydrodispersable défini à l'une des revendications 1 à 2, par rapport au poids total de matière sèche de la composition ;
- de 0,2 à 10 % , avantageusement de 0,5 à 5 %, en poids par rapport au poids total de matière sèche d'un agent tensioactif de préférence non ionique et éventuellement
- jusqu'à 90% du poids total de composition détergente exprimé en matière sèche d'adjuvants de détergence ("builders")
- jusqu'à 30 % du poids total de ladite composition détergente exprimé en matière sèche d'un agent de blanchiment du type perborate, percarbonate associés ou non à un activateur de blanchiment ;
- jusqu'à 10 % du poids total de ladite composition détergente exprimé en matière sèche d'agents auxiliaires de nettoyage ;
- jusqu'à 50 % du poids total de ladite composition exprimé en matière sèche de charges du type sulfate de sodium ou chlorure de sodium ;
- jusqu'à 10 % du poids total de ladite composition exprimé en matière sèche, ou de parfums, colorants, et agents inhibiteurs de corrosion des métaux d'additifs divers, notamment d'agents influant sur le pH de la composition détergente, d'enzymes dans le cas des compositions solides, ladite composition présentant un pH compris entre 8 et 12, et un rapport molaire z/y compris entre 40/60 et 60/40.

8. Composition nettoyante selon l'une des revendications 1 à 4 pour le rinçage de la vaisselle en lave-vaisselle automatique, **caractérisée en ce que** la composition comprend :
- de 0,02 à 10 %, de préférence de 0,1 à 5 % en poids de copolymère hydrosoluble ou hydrodispersable défini à l'une des revendications 1 à 2 par rapport au poids total de la composition ;
- de 0,5 à 20 %, de préférence 0,5 à 15 % en poids par rapport au poids total de ladite composition d'un agent tensioactif non ionique ou un mélange d'agents tensioactifs non ioniques et anioniques ;
- de 0 à 10 %, de préférence de 0,5 à 5 % en poids par rapport au poids total de matière sèche d'un acide organique séquestrant du calcium, de préférence de l'acide citrique ;
- de 0 à 15 %, de préférence 0,5 à 10 % en poids par rapport au poids total de ladite composition exprimée en matière sèche d'un agent auxiliaire de détergence type copolymère d'acide acrylique et d'anhydride maléïque ou des homo-polymères d'acide acrylique,
ladite composition présentant un pH compris entre 4 et 7 et un rapport molaire z/y compris entre 30/70 et 55/45.

9. Composition nettoyante selon l'une des revendications 1 à 4 pour le lavage de la vaisselle à la main, **caractérisé en ce que** la composition comprend :
- de 0,1 à 5 parties en poids par rapport au poids total de ladite composition de copolymère hydrosoluble ou hydrodispersable à l'une des revendications 1 à 2,
- de 5 à 80, de préférence de 10 à 50 parties en poids d'au moins un agent tensioactif de préférence anionique
. au moins un agent bactéricide ou désinfectant non cationique;
. au moins un agent polymère cationique synthétique ;
. un polymère utilisé pour contrôler la viscosité du mélange et/ou la stabilité des mousses
. un agent hydrotrope ;
. un agent hydratant ou humectant ou un agent de protection de la peau ;
. un colorant, parfum, et un conservateur,
ladite composition présentant un pH compris entre 6 et 8, et un rapport molaire z/y compris 40/60 et 60/40.

10. Composition nettoyante selon l'une des revendications 1 à 4 pour le nettoyage externe des véhicules automobiles, **caractérisée en ce qu'**elle comprend :
- de 0,1 à 5 % en poids de copolymère hydrosoluble ou hydrodispersable selon l'une des revendications 1 à 2 par rapport au poids total de ladite composition ;
- de 0 à 30% , de préférence e 0,5 à 15% en poids de la formulation d'au moins un agent tensioactif non-ionique ;
- de 0 à 30% , de préférence e 0,5 à 15% en poids de la formulation d'au moins un agent tensioactif anionique ;
- de 0 à 30% , de préférence e 0,5 à 15% en poids d'un agent tensioactif amphotère et/ou zwitterionique ;
- de 0 à 30% , de préférence e 0,5 à 15% en poids d'un agent tensioactif cationique ;
la quantité minimum d'agent tensioactif étant d'au moins 1% ;
- de 0 à 50 %, de préférence de 0,1 à 20 % en poids de la formulation d'un adjuvant de détergence ("builder") minéral et/ou organique ;
- éventuellement un agent hydrotrope, des charges, des agents régulant le pH
ladite composition présentant un pH compris entre 8 et 12, et un rapport molaire z/y compris entre 40/60 et 60/40.

11. Composition nettoyante selon l'une des revendications 1 à 4 pour le nettoyage de céramiques, notamment carrelages, baignoires, et lavabos, **caractérisée en ce qu'**elle comprend :
- de 0,02 à 5 % en poids par rapport au poids total de ladite composition de copolymère hydrosoluble ou hydrodispersable selon l'une des revendications 1 à 2 ;
- de 1,5 à 50%, de préférence de 5 à 30%, plus particulièrement de 10 ) 20% en poids d'au moins un agent tensioactif, de préférence non-ionique
- de 0,1 à 25 % en poids par rapport au poids total de la composition d'au moins un adjuvant de détergence ("builder") organique ou minéral
- éventuellement un agent de régulation de la mousse, notamment un savon de métal alcalin ;
- éventuellement des agents de régulation du pH, des colorants, des brillanteurs optiques, des agents de suspension des salissures, des enzymes détersives, des agents de blanchiment compatibles, des agents de régulation de la formation de gel, des stabilisateurs de congélation-décongélation, des bactéricides, des conservateurs, des solvants, des fongicides, des répulsifs pour insectes, des agents hydrotropes, des parfums, des opacifiants des agents perlescents,
ladite composition présentant un pH compris entre 3 et 1, et un rapport molaire z/y compris entre 30/70 et 60/40.

12. Composition nettoyante selon l'une des revendications 1 à 4 pour le nettoyage des cuvettes de toilettes, **caractérisée en ce qu'**elle comprend :
- de 0,05 à 5 % en poids de copolymère hydrosoluble ou hydrodispersable selon l'une des revendications 1 à 2 ;
- de 0,1 à 40 %, et de préférence entre 0,5 et environ 15 % en poids par rapport au poids total de la composition d'un nettoyant acide minéral choisi parmi l'acide phosphorique, sulfamique, chlorhydrique, fluorhydrique, sulfurique, nitrique, chromique et des mélanges de ceux-ci ou organique choisi parmi l'acide acétique, hydroxyacétique, adipique, citrique, formique, fumarique, gluconique, glutarique, glycolique, malique, maléique, lactique, malonique, oxalique, succinique et tartrique ainsi que des mélanges de ceux-ci, ou un sel d'acide, notamment du bisulfate de sodium, et des mélanges de ceux-ci ;
- de 0,5 à 10 % en poids d'un agent tensioactif, de préférence anionique ou non ionique ;
- de 0,1 à 3 % en poids d'un agent épaississant, de préférence d'une gomme, notamment d'une gomme xanthane ;
- des additifs divers notamment un agent conservateur destiné à éviter la croissance des microorganismes, un colorant, un parfum et/ou un abrasif,
ladite composition présentant un pH compris entre 0,5 et 4, et rapport molaire z/y compris entre 25/75 et 50/50.

13. Composition nettoyante selon l'une des revendications 1 à 4 pour le rinçage des parois des douches, **caractérisée en ce qu'**elle comprend :
- de 0,02 à 5 % en poids, avantageusement de 0,05 à 1 % de copolymère hydrosoluble ou hydrodispersable l'une des revendications 1 à 2 ;
- de 0,5 à 5 % en poids d'un agent tensioactif non ionique, notamment un ester d'acide gras polyéthoxylé ;
- éventuellement de 0,01 à 5 % en poids d'un agent chélatant des métaux,
ladite composition présentant un pH compris entre 7 et 11, et un rapport molaire z/y compris entre 40/60 et 60/40.

14. Composition nettoyante selon l'une des revendications 1 à 4 pour le nettoyage de plaques vitrocéramiques, **caractérisée en ce qu'**elle comprend :
- de 0,1 à 5 % en poids du copolymère hydrosoluble ou hydrosdispersable selon la revendication 1 ;
- de 1 à 10 % en poids d'un agent tensioactif non ionique ;
- de 0,1 à 1 % en poids d'un épaississant, notamment une gomme xanthane ;
- de 10 à 40 % en poids d'un agent abrasif, notamment le carbonate de calcium ou la silice ;
- de 0 à 7 % en poids d'un glycol, notamment le butyldiglycol ;
- de 0,1 à 3 % en poids d'un copolymère de type silicone ; et
- éventuellement un agent d'alcalinisation ou un séquestrant, ladite composition présentant un pH compris entre 7 et 11 et un ratio z/y compris entre 40/60 et 60/40.

15. Utilisation dans une composition nettoyante pour surface dure, d'au moins un copolymère hydrosoluble ou hydrodispersable comprenant, sous la forme d'unités polymérisées :
(a) au moins un composé monomère de formule générale I : dans laquelle
- R₁ est un atome d'hydrogène ou un groupe méthyle, de préférence un groupe méthyle ;
- R₂, R₃ et R₄ sont des groupes alkyle linéaire ou ramifié en C₁-C₄;
- n représente un nombre entier de 1 à 4, notamment le nombre 3;
- X représente un contre-ion compatible avec le caractère hydrosoluble ou hydrodispersible du polymère ;
(b) au moins un monomère hydrophile choisi parmi les acides carboxyliques en C₃-C₈ à insaturation monoéthylénique, leurs anhydrides et leurs sels hydrosolubles ;
(c) au moins un composé monomère hydrophile à insaturation éthylénique de charge neutre portant un ou plusieurs groupes hydrophiles, copolymérisable avec (a) et (b),
dans laquelle
- le rapport molaire (a)/(b) est compris entre 25/75 et 70/30
- le copolymère est où
- la somme de x+y+z est égale à 100%,
- x, y et z représentent les % molaires de motifs dérivés respectivement d'acrylamide, d'acide acrylique et de MAPTAC dans le copolymère
- x est compris entre 10% et 40%, de préférence entre 10 et 30 %, la charge moyenne Q du polymère définie par l'équation : $Q = \frac{\left[a\right] - \left[b\right] ⁢ Γ}{\left[a\right]}$
- dans laquelle [a] représente la concentration molaire de monomère (a) ;
- dans laquelle [b] représente la concentration molaire de monomère (b) ; et
- et r représente le taux de neutralisation des monomères (b) défini par: $Γ = \frac{\left[{COO}^{-}\right]}{\left[COOH\right] + \left[{COO}^{-}\right]}$
où [COOH] et [COO⁻] représentent respectivement les concentrations molaires en monomères (b) sous forme d'acide carboxylique et de carboxylate au pH d'utilisation de la composition nettoyante,
étant supérieure à 0 et allant jusqu'à 0,4, avantageusement jusqu'à 0,2
pour conférer à une surface dure sur laquelle elle a été appliquée, des propriétés d'hydrophilisation.

16. Utilisation dans une composition nettoyante liquide pour surface dure, d'au moins un copolymère tel que défini à l'une des revendication 1 à 4, pour améliorer la vitesse de séchage d'une surface sur laquelle a été appliquée ladite composition.

17. Utilisation selon la revendication 15, **caractérisée en ce que** les propriétés d'hydrophilisation sont choisies parmi les propriétés "anti-écoulement", "anti-buée", et les propriétés "anti-taches" ou "anti-traces" rémanentes.

18. Utilisation selon l'une des revendications 15 à 17, **caractérisée en ce que** l'on dépose sur la surface à traiter de 0,0001 à 6 g/m², de préférence de 0,001 à 2 g/m² de surface dudit copolymère hydrosoluble ou hydrodispersable.

19. Utilisation selon l'une des revendications 15 à 18, pour conférer des propriété hydrophilisantes à une surface de verre ou céramique, ou pour améliorer la vitesse de séchage d'une telle surface.

20. Utilisation selon la revendication 17 à 19, pour le nettoyage ou le rinçage de la vaisselle à la main ou dans un lave-vaisselle automatique.

21. Utilisation selon la revendication 17 à 19, pour le nettoyage des vitres.

22. Utilisation selon la revendication 17 à 19, pour le nettoyage des carrelages, baignoires et lavabos.

23. Utilisation selon la revendication 17 à 19, pour le nettoyage des cuvettes de toilettes.

24. Utilisation selon la revendication 17 à 19, pour le nettoyage des parois de douches.

25. Utilisation selon la revendication 17 à 19, pour le nettoyage des plaques vitrocéramiques.

26. Utilisation selon l'une des revendications 15 à 18, pour le nettoyage externe des véhicules automobiles.

## Claims

1. Cleaning composition for hard surfaces comprising at least one surfactant and at least one water-soluble or water-dispersible copolymer comprising, in the form of polymerized units:
(a) at least one monomeric compound of general formula I: in which
- R₁ is a hydrogen atom or a methyl group, preferably a methyl group;
- R₂, R₃ and R₄ are linear or branched C₁-C₄ alkyl groups;
- n represents an integer from 1 to 4, in particular the number 3;
- X represents a counterion which is compatible with the water-soluble or water-dispersible nature of the polymer;
(b) at least one hydrophilic monomer chosen from C₃-C₈ carboxylic acids containing monoethylenic unsaturation, anhydrides thereof and water-soluble salts thereof;
(c) at least one hydrophilic monomeric compound containing ethylenic unsaturation, of neutral charge, bearing one or more hydrophilic groups, which is copolymerizable with (a) and (b);
in which
- the molar ratio (a)/(b) is between 25/75 and 70/30[-the copolymer is
in which
- the sum of x+y+z is equal to 100%,
- x, y and z represent the molar percentages of units derived, respectively, from acrylamide, from acrylic acid and from MAPTAC in the copolymer
- x is between 10% and 40%, preferably between 10 and 30%,
the average charge Q on the polymer defined by the equation: $Q = \frac{\left[a\right] - \left[b\right] ⁢ Γ}{\left[a\right]}$
- in which [a] represents the molar concentration of monomer (a);
- in which [b] represents the molar concentration of monomer (b); and
- Γ represents the rate of neutralization of monomers (b) defined by: $Γ = \frac{\left[{COO}^{-}\right]}{\left[COOH\right] + \left[{COO}^{-}\right]}$
in which [COOH] and [COO⁻] represent, respectively, the molar concentrations of units derived from acrylic acid in carboxylic acid and carboxylate form at the pH at which the cleaning composition is used,
being greater than 0 and possibly going down to 0.4, advantageously down to 0.2.

2. Detergent composition according to Claim 1, **characterized in that** the molecular mass of the copolymer is at least 1000, advantageously at least 10,000, and not more than 20,000,000, advantageously not more than 10,000,000.

3. Cleaning composition according to either of Claims 1 and 2, **characterized in that** the said copolymer of formula I represents from 0.001% to 10% of the total weight of the said composition.

4. Cleaning composition according to one of Claims 1 to 3, **characterized in that** the copolymer/surfactant weight ratio is between 1/2 and 1/100, advantageously between 1/5 and 1/50.

5. Cleaning composition according to one of Claims 1 to 4, for cleaning glass panels, the said composition comprising:
- from 0.001% to 10%, preferably from 0.005% to 3%, by weight of at least one water-soluble or water-dispersible copolymer as defined in either of Claims 1 and 2
- from 0.005% to 20%, preferably from 0.5% to 10%, by weight of at least one nonionic and/or an ionic surfactant;
- the remainder being formed of water, of solvents such as alcohols and/or of various additives, and having a pH of between 6 and 11 and a molar ratio z/y of between 40/60 and 60/40.

6. Cleaning composition according to Claim 5, for cleaning glass panels, the said composition comprising an amine oxide as nonionic surfactant.

7. Cleaning composition according to one of Claims 1 to 4, for washing up crockery in an automatic dishwasher, **characterized in that** the composition comprises:
- from 0.1% to 5% and advantageously from 0.2% to 3% by weight of the water-soluble or water-dispersible copolymer defined in either of Claims 1 and 2, relative to the total weight of solids in the composition;
- from 0.2% to 10%, and advantageously from 0.5% to 5% by weight, relative to the total weight of solids, of a surfactant, preferably a nonionic surfactant, and optionally
- up to 90%, relative to the total weight of detergent composition expressed as solids, of detergent adjuvants ("builders");
- up to 30%, relative to the total weight of the said detergent composition expressed as solids, of a bleaching agent such as perborate or percarbonate, optionally combined with a bleaching activator;
- up to 10%, relative to the total weight of the said detergent composition expressed as solids, of auxiliary cleaning agents;
- up to 50%, relative to the total weight of the said composition expressed as solids, of fillers such as sodium sulphate or sodium chloride;
- up to 10%, relative to the total weight of the said composition expressed as solids, of fragrances, dyes, and metal-corrosion inhibitors of various additives, in particular of agents which have an influence on the pH of the detergent composition, and enzymes in the case of solid compositions,
the said composition having a pH of between 8 and 12 and a molar ratio z/y of between 40/60 and 60/40.

8. Cleaning composition according to one of Claims 1 to 4, for rinsing washing-up crockery in an automatic dishwasher, **characterized in that** the composition comprises:
- from 0.02% to 10% and preferably from 0.1% to 5% by weight of water-soluble or water-dispersible copolymer defined in either of Claims 1 and 2, relative to the total weight of the composition;
- from 0.5% to 20% and preferably from 0.5% to 15% by weight, relative to the total weight of the said composition, of a nonionic surfactant or a mixture of nonionic and anionic surfactants;
- from 0% to 10% and preferably from 0.5% to 5% by weight, relative to the total weight of solids, of a calcium-sequestering organic acid, preferably citric acid;
- from 0% to 15% and preferably from 0.5% to 10% by weight, relative to the total weight of the said composition expressed as solids, of an auxiliary detergent such as a copolymer of acrylic acid and of maleic anhydride or acrylic acid homopolymers,
the said composition having a pH of between 4 and 7 and a molar ratio z/y of between 30/70 and 55/45.

9. Cleaning composition according to one of Claims 1 to 4, for doing the washing-up by hand, **characterized in that** the composition comprises:
- from 0.1 to 5 parts by weight, relative to the total weight of the said composition, of water-soluble or water-dispersible copolymer defined in either of Claims 1 and 2;
- from 5 to 80 parts and preferably from 10 to 50 parts by weight of at least one surfactant, preferably an anionic surfactant;
· at least one non-cationic bactericide or disinfectant;
· at least one synthetic cationic polymer;
· a polymer used to control the viscosity of the mixture and/or the foam stability;
· a hydrotropic agent;
· a moisturizer or wetting agent or a protecting agent for the skin;
· a dye, fragrance and a preserving agent,
the said composition having a pH of between 6 and 8 and a molar ratio z/y of between 40/60 and 60/40.

10. Cleaning composition according to one of Claims 1 to 4, for the external cleaning of motor vehicles, **characterized in that** it comprises:
- from 0.1% to 5% by weight of water-soluble or water-dispersible copolymer according to either of Claims 1 and 2, relative to the total weight of the said composition;
- from 0% to 30% and preferably from 0.5% to 15%, relative to the weight of the formulation, of at least one nonionic surfactant;
- from 0% to 30% and preferably from 0.5% to 15%, relative to the weight of the formulation, of at least one anionic surfactant;
- from 0% to 30% and preferably from 0.5% to 15% by weight of an amphoteric and/or zwitterionic surfactant;
- from 0% to 30% and preferably from 0.5% to 15% by weight of a cationic surfactant;
the minimum amount of surfactant being at least 1%;
- from 0% to 50% and preferably from 0.1% to 20%, relative to the weight of the formulation, of an inorganic and/or organic detergent adjuvant ("builder");
- optionally, a hydrotropic agent, fillers and pH regulators,
the said composition having a pH of between 8 and 12 and a molar ratio z/y of between 40/60 and 60/40.

11. Cleaning composition according to one of Claims 1 to 4 for cleaning ceramics, in particular tiles, baths and sinks, **characterized in that** it comprises:
- from 0.02% to 5% by weight, relative to the total weight of the said composition, of water-soluble or water-dispersible copolymer according to either of Claims 1 and 2;
- from 1.5% to 50%, preferably from 5% to 30% and more particularly from 10% to 20%, by weight of at least one surfactant, preferably a nonionic surfactant;
- from 0.1% to 25% by weight, relative to the total weight of the composition, of at least one organic or inorganic detergent adjuvant ("builder");
- optionally, a foam regulator, in particular an alkali metal soap;
- optionally, pH regulators, dyes, optical brighteners, soiling-suspending agents, detergent enzymes, compatible bleaching agents, gel-formation regulators, freezing-thawing stabilizers, bactericides, preserving agents, solvents, fungicides, insect repellents, hydrotropic agents, fragrances, opacifiers and pearlescent agents,
the said composition having a pH of between 3 and 1 and a molar ratio z/y of between 30/70 and 60/40.

12. Cleaning composition according to one of Claims 1 to 4, for cleaning toilet pans, **characterized in that** it comprises:
- from 0.05% to 5% by weight of water-soluble or water-dispersible copolymer according to either of Claims 1 and 2;
- from 0.1% to 40% and preferably between 0.5% and about 15% by weight, relative to the total weight of the composition, of an inorganic acid cleaning agent chosen from phosphoric acid, sulphamic acid, hydrochloric acid, hydrofluoric acid, sulphuric acid, nitric acid or chromic acid and mixtures thereof, or an organic acid chosen from acetic acid, hydroxyacetic acid, adipic acid, citric acid, formic acid, fumaric acid, gluconic acid, glutaric acid, glycolic acid, malic acid, maleic acid, lactic acid, malonic acid, oxalic acid, succinic acid and tartaric acid, as well as mixtures thereof; or an acid salt, in particular sodium bisulphate, and mixtures thereof;
- from 0.5% to 10% by weight of a surfactant, preferably an anionic or nonionic surfactant;
- from 0.1% to 3% by weight of a thickener, preferably a gum, in particular a xanthan gum;
- various additives, in particular a preserving agent intended to prevent the growth of microorganisms, a dye, a fragrance and/or an abrasive agent,
the said composition having a pH of between 0.5 and 4 and a molar ratio z/y of between 25/75 and 50/50.

13. Cleaning composition according to one of Claims 1 to 4 for rinsing shower walls, **characterized in that** it comprises:
- from 0.02% to 5% by weight and advantageously from 0.05% to 1% by weight of water-soluble or water-dispersible copolymer according to either of Claims 1 and 2;
- from 0.5% to 5% by weight of a nonionic surfactant, in particular a polyethoxylated fatty acid ester;
- optionally, from 0.01% to 5% by weight of a metal-chelating agent,
the said composition having a pH of between 7 and 11 and a molar ratio z/y of between 40/60 and 60/40.

14. Cleaning composition according to one of Claims 1 to 4 for cleaning glass-ceramic plates, **characterized in that** it comprises:
- from 0.1% to 5% by weight of the water-soluble or water-dispersible copolymer according to Claim 1;
- from 1% to 10% by weight of a nonionic surfactant;
- from 0.1% to 1% by weight of a thickener, in particular a xanthan gum;
- from 10% to 40% by weight of an abrasive agent, in particular calcium carbonate or silica;
- from 0% to 7% by weight of a glycol, in particular butyl diglycol;
- from 0.1% to 3% by weight of a silicone-type copolymer; and
- optionally, a basifying agent or a sequestering agent,
the said composition having a pH of between 7 and 11 and a ratio z/y of between 40/60 and 60/40.

15. Use, in a cleaning composition for a hard surface, of at least one water-soluble or water-dispersible copolymer comprising, in the form of polymerized units:
(a) at least one monomeric compound of general formula I: in which
- R₁ is a hydrogen atom or a methyl group, preferably a methyl group;
- R₂, R₃ and R₄ are linear or branched C₁-C₄ alkyl groups;
- n represents an integer from 1 to 4, in particular the number 3;
- X represents a counterion which is compatible with the water-soluble or water-dispersible nature of the polymer;
(b) at least one hydrophilic monomer chosen from C₃-C₈ carboxylic acids containing monoethylenic unsaturation, anhydrides thereof and water-soluble salts thereof;
(c) at least one hydrophilic monomeric compound containing ethylenic unsaturation, of neutral charge, bearing one or more hydrophilic groups, which is copolymerizable with (a) and (b);
in which
- the molar ratio (a)/(b) is between 25/75 and 70/30
- the copolymer is in which
- the sum of x+y+z is equal to 100%,
- x, y and z represent the molar percentages of units derived, respectively, from acrylamide, from acrylic acid and from MAPTAC in the copolymer
- x is between 10% and 40%, preferably between 10 and 30%,
the average charge Q on the polymer defined by the equation: $Q = \frac{\left[a\right] - \left[b\right] ⁢ Γ}{\left[a\right]}$
- in which [a] represents the molar concentration of monomer (a);
- in which [b] represents the molar concentration of monomer (b); and
- Γ represents the rate of neutralization of monomers (b) defined by: $Γ = \frac{\left[{COO}^{-}\right]}{\left[COOH\right] + \left[{COO}^{-}\right]}$
in which [COOH] and [COO⁻] represent, respectively, the molar concentrations of monomers (b) in carboxylic acid and carboxylate form at the pH at which the cleaning composition is used,
being greater than 0 and possibly going down to 0.4, advantageously down to 0.2,
in order to give hydrophilization properties to a hard surface onto which it has been applied.

16. Use, in a liquid cleaning composition for a hard surface, of at least one copolymer as defined in one of Claims 1 to 4, to improve the drying speed of a surface onto which the said composition has been applied.

17. Use according to Claim 15, **characterized in that** the hydrophilization properties are chosen from the long-lasting "run-resistance" and "anti-misting" properties and the long-lasting "stain-resistance" or "mark-resistance" properties.

18. Use according to one of Claims 15 to 17, **characterized in that** from 0.0001 to 6 g/m², preferably from 0.001 to 2 g/m², of surface area of the said water-soluble or water-dispersible copolymer is deposited onto the surface to be treated.

19. Use according to one of Claims 15 to 18, to give hydrophilizing properties to a glass or ceramic surface, or to improve the drying speed of such a surface.

20. Use according to Claims 17 to 19, for cleaning or rinsing washing-up crockery by hand or in an automatic dishwasher.

21. Use according to Claims 17 to 19, for cleaning glass panels.

22. Use according to Claims 17 to 19, for cleaning tiles, baths and sinks.

23. Use according to Claims 17 to 19, for cleaning toilet pans.

24. Use according to Claims 17 to 19, for cleaning the walls of showers.

25. Use according to Claims 17 to 19, for cleaning glass-ceramic plates.

26. Use according to one of Claims 15 to 18, for the external cleaning of motor vehicles.

## Patentansprüche

1. Reinigungszusammensetzung für harte Oberflächen, umfassend mindestens ein Tensid und mindestens ein wasserlösliches oder wasserdispergierbares Copolymer, umfassend, in Form von polymerisierten Einheiten:
(a) mindestens eine Monomerverbindung der allgemeinen Formel I: in der:
- R₁ für ein Wasserstoffatom oder eine Methylgruppe steht, vorzugsweise für eine Methylgruppe;
- R₂, R₃ und R₄ für lineare oder verzweigte C₁-C₄-Alkylgruppen stehen;
- n für eine ganze Zahl von 1 bis 4 steht, insbesondere für die Zahl 3;
- X für ein Gegenion steht, das mit der wasserlöslichen oder wasserdispergierbaren Natur des Polymers vereinbar ist;
(b) mindestens ein hydrophiles Monomer, ausgewählt aus den monoethylenisch ungesättigten C₃-C₈-Carbonsäuren, deren Anhydriden und deren wasserlöslichen Salzen;
(c) mindestens eine hydrophile, ethylenisch ungesättigte Monomerverbindung mit neutraler Ladung, die eine oder mehrere hydrophile, mit (a) und (b) copolymerisierbare Gruppen trägt;
in der:
- das Molverhältnis von (a)/(b) zwischen 25/75 und 70/30 beträgt,
- das Copolymer
ist, wobei
- die Summe x+y+z gleich 100 % ist,
- x, y und z für die Mol-% der Einheiten in dem Copolymer stehen, die sich von Acrylamid, Acrylsäure bzw. von MAPTAC ableiten,
- x zwischen 10 % und 40 % beträgt, vorzugsweise zwischen 10 und 30 %, wobei die mittlere Ladung Q des Polymers durch die folgende Gleichung definiert ist: $Q = \frac{\left[a\right] - \left[b\right] ⁢ Γ}{\left[a\right]}$
- in der [a] für die molare Konzentration des Monomers (a) steht;
- in der [b] für die molare Konzentration des Monomers (b) steht; und
- r für den Neutralisationsgrad der Monomere (b) steht, der durch: $Γ = \frac{\left[{COO}^{-}\right]}{\left[COOH\right] + \left[{COO}^{-}\right]}$
definiert ist, wobei [COOH] und [COO⁻] jeweils für die molaren Konzentrationen an Einheiten stehen, die sich von Acrylsäure in Form der Carbonsäure und vom Carboxylat bei dem pH-Wert, bei dem die Reinigungszusammensetzung eingesetzt wird, ableiten, und der größer als 0 ist und bis 0,4 geht, vorzugsweise bis 0,2.

2. Reinigungszusammensetzung nach Anspruch 1, **dadurch gekennzeichnet, dass** die Molekularmasse des Copolymers mindestens 1000 beträgt, vorzugsweise mindestens 10.000 und höchstens 20.000.000, vorzugsweise höchstens 10.000.000.

3. Reinigungszusammensetzung nach einem der Ansprüche 1 bis 2, **dadurch gekennzeichnet, dass** das Copolymer der Formel I 0,001 bis 10 Gew.-% des Gesamtgewichts dieser Zusammensetzung ausmacht.

4. Reinigungszusammensetzung nach einem der Ansprüche 1 bis 3, **dadurch gekennzeichnet, dass** das Gewichtsverhältnis Copolymer/Tensid zwischen 1/2 und 1/100, vorzugsweise zwischen 1/5 und 1/50 beträgt.

5. Reinigungszusammensetzung nach einem der Ansprüche 1 bis 4 für die Reinigung von Scheiben, wobei diese Zusammensetzung Folgendes umfasst:
- 0,001 bis 10 Gew.-%, vorzugsweise 0,005 bis 3 Gew.-%, mindestens eines wasserlöslichen oder wasserdispergierbaren Copolymers wie nach einem der Ansprüche 1 bis 2 definiert,
- 0,005 bis 20 Gew.-%, vorzugsweise 0,5 bis 10 Gew.-%, mindestens eines nicht ionischen und/oder anionischen Tensids;
- wobei der Rest von Wasser, Lösungsmitteln, wie z. B. Alkoholen, und/oder verschiedenen Additiven gebildet wird,
und wobei die Zusammensetzung einen pH-Wert zwischen 6 und 11 sowie ein Molverhältnis z/y zwischen 40/60 und 60/40 aufweist.

6. Reinigungszusammensetzung nach Anspruch 5 für die Reinigung von Scheiben, wobei diese Zusammensetzung ein Aminoxid als nicht ionisches Tensid umfasst.

7. Reinigungszusammensetzung nach einem der Ansprüche 1 bis 4 für das Waschen von Geschirr in einer automatischen Geschirrspülmaschine, **dadurch gekennzeichnet, dass** die Zusammensetzung Folgendes umfasst:
- bezogen auf das Gesamtgewicht der Trockenmasse der Zusammensetzung 0,1 bis 5 Gew.-%, vorzugsweise 0,2 bis 3 Gew.-%, eines wasserlöslichen oder wasserdispergierbaren Copolymers wie nach einem der Ansprüche 1 bis 2 definiert;
- bezogen auf das Gesamtgewicht der Trockenmasse 0,2 bis 10 Gew.-%, vorzugsweise 0,5 bis 5 Gew.-%, eines vorzugsweise nicht ionischen Tensids und gegebenenfalls
- bis zu 90 Gew.-% des Gesamtgewichts der Reinigungszusammensetzung, ausgedrückt als Trockenmasse, an Gerüststoffen ( "Builder"),
- bis zu 30 Gew.-% des Gesamtgewichts dieser Reinigungszusammensetzung, ausgedrückt als Trockenmasse, eines Bleichmittels vom Perborat- oder Percarbonattyp, gegebenenfalls zusammen mit einem Bleichaktivator;
- bis zu 10 Gew.-% des Gesamtgewichts dieser Reinigungszusammensetzung, ausgedrückt als Trockenmasse, an Reinigungshilfsstoffen;
- bis zu 50 Gew.-% des Gesamtgewichts dieser Zusammensetzung, ausgedrückt als Trockenmasse, an Füllstoffen vom Natriumsulfat- oder Natriumchloridtyp;
- bis zu 10 Gew.-% des Gesamtgewichts dieser Zusammensetzung, ausgedrückt als Trockenmasse, von Duftstoffen, Farbmitteln oder Inhibitoren der Metallkorrosion von verschiedenen Additiven, insbesondere von Mitteln, welche den pH-Wert der Reinigungszusammensetzung beeinflussen, von Enzymen im Falle von festen Zusammensetzungen, wobei diese Zusammensetzung einen pH-Wert zwischen 8 und 12 und ein Molverhältnis z/y zwischen 40/60 und 60/40 aufweist.

8. Reinigungszusammensetzung nach einem der Ansprüche 1 bis 4 für das Spülen von Geschirr in einer automatischen Geschirrspülmaschine, **dadurch gekennzeichnet, dass** die Zusammensetzung Folgendes umfasst:
- bezogen auf das Gesamtgewicht der Zusammensetzung 0,02 bis 10 Gew.-%, vorzugsweise 0,1 bis 5 Gew.-%, eines wasserlöslichen oder wasserdispergierbaren Copolymers wie nach einem der Ansprüche 1 bis 2 definiert,;
- bezogen auf das Gesamtgewicht dieser Zusammensetzung 0,5 bis 20 Gew.-%, vorzugsweise 0,5 bis 15 Gew.-%, eines nicht ionischen Tensids oder einer Mischung aus nicht ionischen und anionischen Tensiden;
- bezogen auf das Gesamtgewicht der Trockenmasse 0 bis 10 Gew.-%, vorzugsweise 0,5 bis 5 Gew.-%, einer organischen, Calcium komplexierenden Säure, vorzugsweise Citronensäure;
- bezogen auf das Gesamtgewicht dieser Zusammensetzung als Trockenmasse 0 bis 15 Gew.-%, vorzugsweise 0,5 bis 10 Gew.-%, eines Reinigungshilfsstoffs vom Typ eines Copolymers aus Acrylsäure und Maleinsäureanhydrid oder eines Acrylsäure-Homopolymers,
und wobei die Zusammensetzung einen pH-Wert zwischen 4 und 7 sowie ein Molverhältnis z/y zwischen 30/70 und 55/45 aufweist.

9. Reinigungszusammensetzung nach einem der Ansprüche 1 bis 4 für das Waschen von Geschirr per Hand, **dadurch gekennzeichnet, dass** die Zusammensetzung Folgendes umfasst:
- bezogen auf das Gesamtgewicht dieser Zusammensetzung 0,1 bis 5 Gewichtsteile eines wasserlöslichen oder wasserdispergierbaren Copolymers nach einem der Ansprüche 1 bis 2;
- 5 bis 80, vorzugsweise 10 bis 50, Gewichtsteile mindestens eines vorzugsweise anionischen Tensids;
- mindestens ein bakterizides Mittel oder nicht kationisches Desinfektionsmittel;
- mindestens ein synthetisches kationisches Polymermittel;
- ein Polymer, das zur Kontrolle der Viskosität der Mischung und/oder der Stabilität des Schaums verwendet wird,
- ein hydrotropes Mittel;
- ein hydratisierendes oder befeuchtendes Mittel oder ein Hautschutzmittel;
- ein Farbmittel, Duftstoff und ein Konservierungsmittel,
wobei die Zusammensetzung einen pH-Wert zwischen 6 und 8 sowie ein Molverhältnis z/y zwischen 40/60 und 60/40 aufweist.

10. Reinigungszusammensetzung nach einem der Ansprüche 1 bis 4 für das Reinigen von Kraftfahrzeugen von außen, **dadurch gekennzeichnet, dass** sie Folgendes umfasst:
- bezogen auf das Gesamtgewicht dieser Zusammensetzung 0,1 bis 5 Gew.-% eines wasserlöslichen oder wasserdispergierbaren Copolymers nach einem der Ansprüche 1 bis 2;
- 0 bis 30 Gew.-%, vorzugsweise 0,5 bis 15 Gew.-%, der Formulierung mindestens eines nicht ionischen Tensids;
- 0 bis 30% Gew.-%, vorzugsweise 0,5 bis 15 Gew.-%, der Formulierung mindestens eines anionischen Tensids;
- 0 bis 30 Gew.-%, vorzugsweise 0,5 bis 15 Gew.-%, eines amphoteren und/oder zwitterionischen Tensids;
- 0 bis 30 Gew.-%, vorzugsweise 0,5 bis 15 Gew.-%, eines kationischen Tensids;
wobei die minimale Menge an Tensid mindestens 1 % beträgt;
- 0 bis 50 Gew.-%, vorzugsweise 0,1 bis 20 Gew.-%, der Formulierung eines mineralischen und/oder organischen Gerüststoffs ("Builder");
- gegebenenfalls ein hydrotropes Mittel, Füllstoffe und pH-Wert regulierende Mittel,
wobei die Zusammensetzung einen pH-Wert zwischen 8 und 12 sowie ein Molverhältnis z/y zwischen 40/60 und 60/40 aufweist.

11. Reinigungszusammensetzung nach einem der Ansprüche 1 bis 4 für die Reinigung von Keramiken, insbesondere von Fliesen, Badewannen und Waschbecken, **dadurch gekennzeichnet, dass** sie Folgendes umfasst:
- bezogen auf das Gesamtgewicht dieser Zusammensetzung 0,02 bis 5 Gew.-% eines wasserlöslichen oder wasserdispergierbaren Copolymers nach einem der Ansprüche 1 bis 2;
- 1,5 bis 50 Gew.-%, vorzugsweise 5 bis 30, noch mehr bevorzugt 10 bis 20 Gew.-%, mindestens eines, vorzugsweise nicht ionischen, Tensids;
- bezogen auf das Gesamtgewicht der Zusammensetzung 0,1 bis 25 Gew.-% mindestens eines organischen oder mineralischen Reinigungshilfsmittels ("Builder");
- gegebenenfalls ein Schaumregulierungsmittel, insbesondere eine Alkalimetallseife;
- gegebenenfalls pH-Wert regulierende Mittel, Farbmittel, optische Aufheller, Schmutz suspendierende Mittel, waschaktive Enzyme, verträgliche Bleichmittel, Gelbildungsregulierungsmittel, Gefrier-Auftau-Stabilisatoren, Bakterizide, Konservierungsmittel, Lösungsmittel, Fungizide, Insektenrepellents, hydrotrope Mittel, Duftstoffe, Trübungsmittel, Perlglanzmittel,
wobei die Zusammensetzung einen pH-Wert zwischen 3 und 1 sowie ein Molverhältnis z/y zwischen 30/70 und 60/40 aufweist.

12. Reinigungszusammensetzung nach einem der Ansprüche 1 bis 4 für die Reinigung von Toilettenschüsseln, **dadurch gekennzeichnet, dass** sie Folgendes umfasst:
- 0,05 bis 5 Gew.-% wasserlösliches oder wasserdispergierbares Copolymer nach einem der Ansprüche 1 bis 2,
- bezogen auf das Gesamtgewicht der Zusammensetzung 0,1 bis 40 Gew.-%, und vorzugsweise zwischen 0,5 und etwa 15 Gew.-%, eines Mineralsäurereinigungsmittels, das aus Phosphorsäure, Sulfaminsäure, Salzsäure, Flusssäure, Schwefelsäure, Salpetersäure, Chromsäure und deren Mischungen ausgewählt ist, oder einer organischen Säure, die aus Essigsäure, Hydroxyessigsäure, Adipinsäure, Citronensäure, Ameisensäure, Fumarsäure, Gluconsäure, Glutarsäure, Glykolsäure, Äpfelsäure, Maleinsäure, Milchsäure, Malonsäure, Oxalsäure, Bernsteinsäure und Weinsäure sowie deren Mischungen ausgewählt ist, oder eines sauren Salzes, insbesondere Natriumbisulfat und dessen Mischungen,
- 0,5 bis 10 Gew.-% eines vorzugsweise anionischen oder nicht ionischen Tensids,
- 0,1 bis 3 Gew.-% eines Verdickungsmittels, vorzugsweise eines Gummis, insbesondere eines Xanthangummis;
- verschiedene Additive, insbesondere ein Konservierungsmittel, das zur Verhinderung des Wachstums von Mikroorganismen bestimmt ist, ein Farbmittel, ein Duftstoff und/oder ein Scheuermittel, wobei die Zusammensetzung einen pH-Wert zwischen 0,5 und 4 sowie ein Molverhältnis z/y zwischen 25/75 und 50/50 aufweist.

13. Reinigungszusammensetzung nach einem der Ansprüche 1 bis 4 für das Reinigen von Duschabtrennungen, **dadurch gekennzeichnet, dass** sie Folgendes umfasst:
- 0,02 bis 5 Gew.-%, vorzugsweise 0,05 bis 1 Gew.-% des wasserlöslichen oder wasserdispergierbaren Copolymers nach einem der Ansprüche 1 bis 2,
- 0,5 bis 5 Gew.-% eines nicht ionischen Tensids, insbesondere eines polyethoxylierten Fettsäureesters,
- gegebenenfalls 0,01 bis 5 Gew.-% eines Metallchelat bildenden Mittels,
wobei die Zusammensetzung einen pH-Wert zwischen 7 und 11 sowie ein Molverhältnis z/y zwischen 40/60 und 60/40 aufweist.

14. Reinigungszusammensetzung nach einem der Ansprüche 1 bis 4 für die Reinigung von Glaskeramikplatten, **dadurch gekennzeichnet, dass** sie Folgendes umfasst:
- 0,1 bis 5 Gew.-% des wasserlöslichen oder wasserdispergierbaren Copolymers nach Anspruch 1;
- 1 bis 10 Gew.-% eines nicht ionischen Tensids;
- 0,1 bis 1 Gew.-% eines Verdickungsmittels, insbesondere eines Xanthangummis;
- 10 bis 40 Gew.-% eines Scheuermittels, insbesondere Calciumcarbonat oder Siliciumdioxid;
- 0 bis 7 Gew.-% eines Glykols, insbesondere Butyldiglykol;
- 0,1 bis 3 Gew.-% eines Copolymers vom Silikontyp; sowie
- gegebenenfalls ein Alkalisierungs- oder ein Komplexierungsmittel,
wobei die Zusammensetzung einen pH-Wert zwischen 7 und 11 sowie ein Verhältnis z/y zwischen 40/60 und 60/40 aufweist.

15. Verwendung mindestens eines wasserlöslichen oder wasserdispergierbaren Copolymers in einer Reinigungszusammensetzung für harte Oberflächen, wobei das Copolymer, in Form von polymerisierten Einheiten, Folgendes umfasst:
(a) mindestens eine Monomerverbindung der allgemeinen Formel I: in der:
- R₁ für ein Wasserstoffatom oder eine Methylgruppe steht, vorzugsweise für eine Methylgruppe;
- R₂, R₃ und R₄ für lineare oder verzweigte C₁-C₄-Alkylgruppen stehen;
- n für eine ganze Zahl von 1 bis 4 steht, insbesondere für die Zahl 3;
- X für ein Gegenion steht, das mit der wasserlöslichen oder wasserdispergierbaren Natur des Polymers vereinbar ist;
(b) mindestens ein hydrophiles Monomer, ausgewählt aus den monoethylenisch ungesättigten C₃-C₈-Carbonsäuren, deren Anhydriden und deren wasserlöslichen Salzen;
(c) mindestens eine hydrophile, ethylenisch ungesättigte Monomerverbindung mit neutraler Ladung, die eine oder mehrere hydrophile, mit (a) und (b) copolymerisierbare Gruppen trägt,
wobei:
- das Molverhältnis von (a)/(b) zwischen 25/75 und 70/30 beträgt,
- das Copolymer
ist, wobei
- die Summe x+y+z gleich 100 % ist,
- x, y und z für die Mol-% der Einheiten in dem Copolymer stehen, die sich von Acrylamid, Acrylsäure bzw. von MAPTAC ableiten,
- x zwischen 10 % und 40 % beträgt, vorzugsweise zwischen 10 und 30 %, wobei die mittlere Ladung Q des Polymers durch die folgende Gleichung definiert ist: $Q = \frac{\left[a\right] - \left[b\right] ⁢ Γ}{\left[a\right]}$
- in der [a] für die molare Konzentration des Monomers (a) steht;
- in der [b] für die molare Konzentration des Monomers (b) steht; und
- r für den Neutralisationsgrad der Monomere (b) steht, der durch: $Γ = \frac{\left[{COO}^{-}\right]}{\left[COOH\right] + \left[{COO}^{-}\right]}$
definiert ist, wobei [COOH] und [COO⁻] jeweils für die molaren Konzentrationen an Monomeren (b) in Form der Carbonsäure und vom Carboxylat bei dem pH-Wert, bei dem die reinigende Zusammensetzung eingesetzt wird, stehen, und der größer als 0 ist und bis 0,4 geht, vorzugsweise bis 0,2,
um einer harten Oberfläche, auf der sie angewandt wird, Hydrophilisierungseigenschaften zu verleihen.

16. Verwendung mindestens eines Copolymers wie in einem der Ansprüche 1 bis 4 definiert in einer flüssigen Reinigungszusammensetzung für harte Oberflächen, zur Verbesserung der Trocknungsgeschwindigkeit einer Oberfläche, auf der diese Zusammensetzung angewandt wird.

17. Verwendung nach Anspruch 15, **dadurch gekennzeichnet, dass** die Hydrophilisierungseigenschaften aus den folgenden bleibenden Eigenschaften ausgewählt sind: "auslaufsicher", "beschlaghemmend" und den Eigenschaften "fleckenabweisend" oder "keine Spuren hinterlassend".

18. Verwendung nach einem der Ansprüche 15 bis 17, **dadurch gekennzeichnet, dass** auf die zu behandelnde Oberfläche 0,0001 bis 6 g/m², vorzugsweise 0,001 bis 2 g/m², der Oberfläche dieses wasserlöslichen oder wasserdispergierbaren Copolymers aufgebracht werden.

19. Verwendung nach einem der Ansprüche 15 bis 18, um einer Glas- oder Keramikoberfläche hydrophilisierende Eigenschaften zu verleihen, oder um die Trocknungsgeschwindigkeit einer solchen Oberfläche zu verbessern.

20. Verwendung nach Anspruch 17 bis 19 für die Reinigung oder das Spülen von Geschirr per Hand oder in einer automatischen Geschirrspülmaschine.

21. Verwendung nach Anspruch 17 bis 19 für die Reinigung von Scheiben.

22. Verwendung nach Anspruch 17 bis 19 für die Reinigung von Fliesen, Badewannen und Waschbecken.

23. Verwendung nach Anspruch 17 bis 19 für die Reinigung von Toilettenschüsseln.

24. Verwendung nach Anspruch 17 bis 19 für die Reinigung von Duschabtrennungen.

25. Verwendung nach Anspruch 17 bis 19 für die Reinigung von Glaskeramikplatten.

26. Verwendung nach Anspruch 15 bis 18 für die Reinigung von Kraftfahrzeugen von außen.
